# EUROPÄISCHE PATENTSCHRIFT

(11) **EP 0 413 720 B1**
(45) Veröffentlichungstag und Bekanntmachung des Hinweises auf die Patenterteilung: **19.01.1994**
(21) Anmeldenummer: 89905038.9
(22) Anmeldetag: 05.05.1989
(51) Int. Cl.: E05B 47/06

(54) **SCHLIESSFACHANLAGE MIT MEHREREN SCHLIESSFÄCHERN**
LOCKER UNIT COMPRISING A PLURALITY OF LOCKERS
AGENCEMENT DE COFFRES MULTIPLES

(30) Priorität: 06.05.1988 AT 1185/88
(43) Veröffentlichungstag der Anmeldung: 27.02.1991
(73) Patentinhaber: KEBA GESELLSCHAFT m.b.H. & CO., A-4041 Linz a.d. Donau (AT)
(72) Erfinder: KLETZMAIER, Karl, A-4100 Ottensheim (AT); KRIPPNER, Gunther, A-4040 Linz a.d. Donau (AT)
(74) Vertreter: Secklehner, Günter, Dr.
(86) Internationale Anmeldenummer: AT8900045
(87) Internationale Veröffentlichungsnummer: WO8911016

(56) Entgegenhaltungen:
- EP-A- 0 096 400
- EP-A- 0 194 248

## Beschreibung

Die Erfindung betrifft eine Schließfachanlage, wie sie in den Oberbegriffen der nebengeordneten Patentansprüche 1 und 2 beschrieben ist.

Es sind bereits verschiedene Schließfachanlagen bekannt, die aus einer Vielzahl von Schließfächern bestehen, bei welchen jedes einzelne Schließfach mit einer eigenen Tür versehen ist und die über eine Sperrvorrichtung verschließbar ist. Derartige Schließfächer, auch Wertdepots genannt, werden vielfach in Banken eingesetzt, um Bankkunden die Einlagerung von Wertgegenständen ohne Kontrolle der Bank zu ermöglichen. Um die Sicherheit gegen ein unberechtigtes Öffnen eines Schließfaches zu erreichen, sind diese Türen meist mit zwei mechanischen Schlössern, einem sogenannten Kundenschloß und einem Bankschloß, versehen. Dadurch ist sichergestellt, daß der Kunde nur nach einem Nachweis der Zugangsberechtigung zum Schließfach dieses auch öffnen kann und daß neben dem Kundenschlüssel daher gegen unbefugtes Öffnen eine zusätzliche Sicherheit vorhanden ist. Das sogenannte Bankschloß wird dabei nach Identitätsprüfung durch einen, den Kunden begleitenden Bankbeamten aufgesperrt, worauf der Kunde mit seinem Schlüssel das Schließfach öffnen kann. Störend ist hierbei für viele Kunden, daß der gleichzeitig im Schließfachraum anwesende Bankangestellte die Transaktionen des Kunden beobachten kann.

Dementsprechend haben die Banken nicht zuletzt aber auch aufgrund hoher Personalkosten versucht, den Zugang zu derartigen Schließfachanlagen zu automatisieren.

Es sind daher Schließfachanlagen bekannt, bei welchen eines der beiden Schlösser in der Tür, nämlich das Bankschloß, über eine Fernsteuereinrichtung von einem Bankbeamten, der außerhalb der Schließfachanlage seinen Arbeitsplatz hat, freigegeben werden kann. Ein derartiges Schloß ist beispielsweise aus der EP-OS 0 096 400 bekannt. Nachteilig ist bei dieser Lösung, daß ein mechanisches Schloß mit zwei unabhängig voneinander betätigbaren Sperriegeln notwendig ist und diese daher im Innenraum des Schließfaches angeordnet werden müssen. Durch zusätzliche Sicherheitsschaltungen wird gewährleistet, daß bei einer Fehlfreigabe durch den Bankbediensteten nach kürzester Zeit die Banksperre vollautomatisch wieder einfällt, sodaß auch ein späterer Versuch eines Kunden, mit einem Falschschlüssel in ein Schließfach einzudringen, scheitert. Darüberhinaus sind zur Sicherung der Schließfachanlage vielfältige Sicherheitsmaßnahmen, wie Bewegungsmelder, Infrarotsensoren und sonstiges, angeordnet, wie dies auch bei anderen Tresoranlagen üblich ist. Nachteilig ist bei derartigen Schließfachanlagen, daß entweder der Personalaufwand zum Bedienen des Bankschlosses relativ hoch ist, oder bei Verwendung der derzeit bekannten Schlösser die Energie zum Betätigen der elektrisch beaufschlagten Schlösser relativ hoch ist. Dies erfordert umfangreiche Elektroinstallationen, sodaß diese Systeme zum Nachrüsten von mit zwei mechanischen Schlössern versehenen Türen einer Schließfachanlage nicht geeignet sind. Bei derartigen Anlagen müßten in der Schließfachanlage sämtliche Türen ausgetauscht und eine eigene Verdrahtung eingebaut werden. Der Aufwand dafür ist relativ hoch und außerdem besteht ein wesentliches Problem darin, daß es nicht immer gelingt, alle Kunden an einem bestimmten Tag aufzurufen, um die in den Schließfächern lagernden Wertgegenstände auszulagern, sodaß der Umbau durchgeführt werden kann.

Der vorliegenden Erfindung liegt daher die Aufgabe zugrunde, eine Schließfachanlage der eingangs genannten Art zu schaffen, in der in einfacher Weise insbesondere bestehende Schließfachanlagen mit mechanisch betätigbaren Schlössern derart ausgerüstet werden können, daß die sogenannte Banksperre fernbetätigbar ist, ohne daß dazu ein hoher Energieaufwand erforderlich ist. Darüberhinaus sollen bestehende Schließfachanlagen umgebaut werden können, ohne daß die Türen ausgetauscht werden müssen und ein aufwendiges Verkabelungsnetz installiert werden muß.

Diese Aufgabe der Erfindung wird durch die Merkmale der Kennzeichenteile der nebengeordneten Patentansprüche 1 und 2 gelöst. Dadurch wird bei der Lösung nach Patentanspruch 1 nunmehr in vorteilhafter Weise erreicht, daß über das Zusatzschloß der Zugang zum mechanisch betätigbaren Kundenschloß bzw. dessen Betätigung verwehrt wird. Durch diese relativ einfach erscheinende Maßnahme wird erreicht, daß der Energieaufwand für die Betätigung der Schließvorrichtung des Zusatzschlosses sehr klein gehalten werden kann, da keine "Sperrfunktion" des Schlosses vorgenommen werden muß. Darüberhinaus wird es in überraschend einfacher Weise ermöglicht, daß jede beliebige Schließfachanlage mit jedem beliebigen Schloßsystem einfach mit dem neuen Zusatzschloß ausgerüstet werden kann.

Vorteilhaft ist auch eine Ausbildung nach Patentanspruch 2, wodurch bei Türen mit mechanischen Schlössern ohne einem zusätzlichen Aufbau im Inneren und damit ohne Einengung des Innenraums der Schließfächer das Zusatzschloß angebracht werden kann und der Energieaufwand für die Betätigung des elektrischen Antriebes gering gehalten werden kann. Weiters ist es auch möglich, daß das Zusatzschloß in einfacher Weise mit einer Tür, auch wenn diese mit zwei mechanischen Schlössern ursprünglich versehen war, montiert werden kann, und die zusätzliche Sicherheit wird durch die fernsteuerbare Verstellung im Zusatzschloß ermöglicht.

Nach einer vorteilhaften Weiterbildung, wie sie im Patentanspruch 3 beschrieben ist, wird eine zentrale Überwachung und Betätigung der Schließfächer und damit eine erhöhte Sicherheit gegen ein unberechtigtes Öffnen derartiger Schließfächer erreicht.

Vorteilhaft ist eine Ausbildung nach Patentanspruch 4, da dadurch keinerlei mechanische Bearbeitung der Tür des Schließfaches notwendig ist.

Eine weitere vorteilhafte Ausbildung ist im Patentanspruch 5 beschrieben, da dadurch das zweite mechanische Schloß zur Befestigung des erfindungsgemäßen Zusatzschlosses verwendet werden kann.

Vorteilhaft ist eine Ausbildung nach Patentanspruch 6, da mit einem minimalen Aufwand eine zusätzliche mechanische Sicherheit erreicht werden kann, die trotzdem mit einem Antrieb, der nur einer geringen Energie bedarf, einfach aus der verriegelten in die entriegelte Stellung verstellt werden kann.

Weiters ist eine Ausbildung nach Patentanspruch 7 möglich, wodurch es für den Schließfachbenutzer einfach möglich ist, nach Beendigung seiner Manipulationen durch Hineindrücken des Sperriegels in Art eines Druckknopfes selbst die zweite Sicherheit, nämlich die Banksicherung, einzurasten.

Weiters ist eine vorteilhafte Weiterbildung nach Patentanspruch 8 möglich, wodurch der Kraftbedarf für die Entriegelung dieser zusätzlichen mechanischen Sperre sich auf das Zurückziehen eines Sicherungsstiftes beschränkt und dadurch nicht fernsteuerbar ist, sodaß eine Handbetätigung einfach ersetzt werden kann.

Von Vorteil ist eine Weiterbildung nach Patentanspruch 9, da dadurch der vorher verwendete Schlüssel für das mechanische Kundenschloß weiterverwendet werden kann.

Überdies ist eine weitere vorteilhafte Ausbildung nach Patentanspruch 10 möglich. Diese Ausführungsform zeichnet sich vorallem dadurch aus, daß lediglich die zur Verstellung der Blende notwendige Energie aufgebracht werden muß, die bei entsprechender Gestaltung beispielsweise durch einen Zentralverschluß oder durch einen Schlitzverschluß, entsprechend der Ausführung bei einem Fotoapparat, nur in entsprechend massiverer Gestaltung, die zusätzliche Banksperre darstellen kann.

Vorteilhaft ist eine Weiterbildung nach Patentanspruch 11, da dadurch der Aufwand für die zusätzliche Sicherung der Türen der Schließfächer, vor allem beim Nachrüsten von Schließfachanlagen, die Türen mit zwei Schlössern aufweisen, gering ist.

Von Vorteil ist aber auch eine Ausbildung nach Patentanspruch 12, wodurch eine einfache Mechanisierung der bisher durch einen Bankbeamten vorgenommenen Tätigkeit erfolgen kann.

Weiters ist eine vorteilhafte Weiterbildung nach Patentanspruch 13 möglich. Die Meßwertgeber ermöglichen die Feststellung des jeweiligen Schloßzustandes und können gleichzeitig zu einer Erhöhung der Sicherheit gegen unberechtigtes Öffnen der Schließfächer mitverwendet werden, wodurch neben der einfacheren und kostengünstigeren Bedienung der Schließfachanlage auch gleichzeitig der Sicherheitsstandard einer derartigen Schließfachanlage erhöht werden kann.

Vorteilhaft ist eine Ausbildung nach Patentanspruch 14, da dadurch die Stellung der Blende sowohl zur Überwachung, ob die Öffnung des Bankschlosses berechtigter Weise erfolgt ist oder nicht, als auch zum Überwachen der richtigen Funktion des Bankschlosses nach einem bewußten Öffnen durch eine Bedienungsperson der Bank überwacht werden kann.

Weiters ist eine vorteilhafte Ausbildung nach Patentanspruch 15 möglich. Durch die Anordnung eines Meßwertgebers ist es in einfacher Weise möglich, die Lage des Zusatzschlosses relativ zur Tür zu überwachen, sodaß auch ohne aufwendige mechanische Befestigungsvorrichtungen eine ausreichende Sicherheit gegen ein unberechtigtes Entfernen des, das Bankschloß bildenden Zusatzschlosses, erreicht werden kann.

Weiters ist eine vorteilhafte Weiterbildung nach Patentanspruch 16 möglich. Dadurch kann der Aufwand für die Energieversorgung und Nachrichtenübertragung in einer derartigen Schließfachanlage verringert werden.

Von Vorteil ist eine Ausbildung nach Patentanspruch 17, da dadurch mit nur einem einzigen Draht bzw. einer einzigen Leitung die notwendige Energie und die Steuersignale für eine Vielzahl von Schlössern übertragen werden können.

Eine vorteilhafte Weiterbildung beschreibt Patentanspruch 18, wodurch das Verlegen von zusätzlichen Leitungen in bestehenden Schließfachanlagen eingespart werden kann.

Hierbei ist eine vorteilhafte Ausbildung nach Patentanspruch 19 möglich, wodurch die aufzubringende Leitung in Art eines Designs bzw. einer Bemalung hergestellt werden kann, sodaß deren eigentliche Funktion für einen Außenstehenden nicht sofort ersichtlich ist.

Weiters ist eine Weiterbildung nach Patentanspruch 20 möglich, wodurch eine Verbindung von mehreren Zusatzschlössern einer Schließfachanlage zu einem gesamten Netzwerk erleichtert wird.

Eine vorteilhafte Weiterbildung beschreibt Patentanspruch 21, wodurch auch beim Öffnen einer Tür mit einem Zusatzschloß eine nahtlose Verbindung zwischen den daran anschließenden Lichtleiterteilen erfolgen kann. Überdies ist der für derartige Lichtkabel benötigte Querschnitt gering und leistungsstark, sodaß sowohl höhere Energien, als auch eine Fülle von Informationen gleichzeitig übertragen werden können.

Vorteilhaft ist eine Ausbildung nach Patentanspruch 22, da dadurch eine Übertragung im Gelenkbereich der Tür zwischen der Tür und dem Korpus erfolgen kann.

Eine vorteilhafte Ausbildung beschreibt Patentanspruch 23, wodurch sowohl bei geöffneter als auch bei geschlossener Tür eine einwandfreie Verbindung zum Energie- und Nachrichtenversorgungssystem sichergestellt ist.

Eine vorteilhafte Weiterbildung beschreibt Patentanspruch 24, wodurch über die Unterbrechung der Kommunikationsverbindung sofort der Zustand der Tür, ob geschlossen oder offen, angezeigt werden kann, nachdem eine Energie- und Nachrichtenversorgung ohnehin nur im geschlossenen Zustand der Tür notwendig ist, sodaß bei einer Unterbrechung die Tür nur erlaubt oder unerlaubt geöffnet worden sein kann. Es kann jedoch aufgrund der Freigabe durch den Bankbeamten festgestellt werden, ob die Öffnung zurecht oder nicht zurecht erfolgte.

Von Vorteil ist aber auch eine Ausbildung nach Patentanspruch 25, da dadurch die Herstellung von Leiterbahnen im Bereich des Korpuses bzw. der Schließfächer zur Gänze erübrigt werden kann, wobei bei Verwendung einer entsprechenden Energiespeichereinheit im Zusatzschloß auch kurzzeitige Unterbrechungen der Energie- und Nachrichtenübertragung durch einen Kunden die Gesamtfunktion des Zusatzschlosses nicht stören können.

Nach einer weiteren vorteilhaften Ausführungsform nach Patentanspruch 26 ist vorgesehen, da dadurch eine einfache, kontaktfreie Übertragung der Engerie und der Informationen möglich ist.

Eine andere Weiterbildung beschreibt Patentanspruch 27, wodurch die Versorgung der auf den einzelnen Türen angeordneten Zusatzschlösser von einer zentralen Stelle aus erfolgen kann, jedoch diese Versorgung durch die Öffnung einzelner Türen in der Schließfachanlage nicht gestört wird.

Vorteilhaft ist aber auch eine Ausbildung nach Patentanspruch 28, da dadurch die in derartigen Anlagen ohnehin vorhandene Lichtquelle zur Energie- und Nachrichtenübertragung verwendet werden kann und es sich dabei um eine relativ unauffällige und für den Kunden nicht sofort ersichtliche Versorungseinheit handelt, die noch dazu einen geringen Aufwand bei der Nachrüstung von derartigen Schließfachanlagen erfordert.

Vorteilhaft ist eine Weiterbildung nach Patentanspruch 29, da dadurch verschiedene Frequenzen im Lichtspektrum zur Nachrichtenübermittlung bzw. Energieübertragung gleichzeitig herangezogen werden können und ein weiteres Medium für diese Aufgabe nicht benötigt wird.

Vorteilhaft ist weiters eine Ausbildung nach Patentanspruch 30, da dadurch nach dem Entfernen des Zusatzschlosses das Zweitschloß als Notbetätigung für die Bank verwendet werden kann.

Es ist aber auch eine Ausbildung nach Patentanspruch 31 möglich, da dadurch der steuerungstechnische Aufwand zum Verwalten der Schließfächer, die mit nachgerüsteten Zusatzschlössern versehen sind, gering gehalten werden kann.

Vorteilhaft ist eine Weiterbildung nach Patentanspruch 32, da dadurch der Verdrahtungsaufwand im Bereich der Schließfachanlage auf ein Minimum reduziert werden kann.

Schließlich ist aber auch eine Ausbildung nach Patentanspruch 33 von Vorteil, wodurch die Zusatzschlösser nicht nur die Sicherheitsfunktion für die Banksperre, sondern gleichzeitig auch die notwendigen Einrichtungen und Anlagen zur Energieversorung und Nachrichtenübermittlung aufnehmenkönnen.

Zum besseren Verständnis der Erfindung wird diese im nachfolgenden anhand der in den Zeichnungen gezeigten Ausführungsbeispiele näher erläutert.

Es zeigen:
- Fig. 1: einen Teil der erfindungsgemäß ausgebildeten Schließfachanlage mit Schließfächern, Tresorraumtüre, Bedientisch und Steuerelektronik in vereinfachter schematischer Darstellung;
- Fig. 2: die Schließfachanlage in Stirnansicht geschnitten, gemäß den Linien-II-II in Fig.1;
- Fig. 3: einen Teil der Schließfachanlage im größeren Maßstab mit geschlossenen Fachtüren;
- Fig. 4: das Schließfach in Stirnansicht geschnitten, gemäß den Linien IV-IV in Fig.3;
- Fig. 5: das Schließfach in Stirnansicht geschnitten, gemäß den Linien V-V in Fig.3;
- Fig. 6: ein erfindungsgemäß ausgebildetes Zusatzschloß in Vorderansicht, teilweise geschnitten;
- Fig. 7: eine andere Ausführungsvariante des in Fig.6 abgebildeten Zusatzschlosses;
- Fig. 8: ein Kommunikationssystem zwischen den Schließfächern und einer Zentraleinheit in vereinfachter schematischer Darstellung;
- Fig. 9: eine an der Safetüre befestigte Spule zur Signalübertragung;
- Fig. 10: eine an der Panzerwand befestigte Spule zur Signalübertragung;
- Fig. 11: ein erfindungsgemäßes Zusatzschloß in Vorderansicht, geschnitten;
- Fig. 12: eine Anordnung der Leiterbahnen zur Versorgung des Zusatzschlosses;
- Fig. 13: die Anordnung der Leiterbahnen im Schnitt, gemäß den Linien XIII-XIII in Fig. 12;
- Fig. 14: den Übergangsbereich zwischen Safetüre und Safeblock in Draufsicht;
- Fig. 15: die aufgeklebten Leiterbahnen nach Fig.13 in Stirnansicht, geschnitten;
- Fig. 16: eine erfindungsgemäße Variante für die Datenübertragung zwischen Zusatzschlössern;
- Fig. 17: eine Betätigungsvorrichtung zum Entriegeln von mechanisch betätigten Schließfachtüren in Stirnansicht;
- Fig. 18: die Betätigungsvorrichtung nach Fig.17 in Seitenansicht;
- Fig. 19: eine andere Ausführungsform der Betätigungsvorrichtung in Stirnansicht;
- Fig. 20: die Betätigungsvorrichtung nach Fig. 19 in Seitenansicht;
- Fig. 21: ein Schließfach mit Markierungspunkten für die in Fig.17 bis 20 dargestellten Betätigungsvorrichtungen;
- Fig. 22: eine Antennenanordnung zur erfindungsgemäßen Datenübertragung über elektrische bzw. elektromagnetische Felder in Draufsicht und vereinfachter schematischer Darstellung;
- Fig. 23: einen Antennenanordnung zur erfindungsgemäßen Datenübertragung über elektromagnetische bzw. magnetische Felder in vereinfachter schematischer Darstellung;
- Fig. 24: ein Blockschaltbild einer erfindungsgemäß ausgebildeten Steuereinrichtung;
- Fig. 25: ein Blockschaltbild eines Fachrechnermoduls;
- Fig. 26: ein Diagramm mit dem Impulsverlauf von Taktimpulsen in einer zu den Fachrechnern führenden Leitung;
- Fig. 27: ein Diagramm mit dem Impulsverlauf mit durch die Fachrechner veränderten Taktimpulsen;
- Fig. 28: ein Diagramm mit dem Impulsverlauf mit durch die Fachrechner und Netzwerkkontroller veränderten Taktimpulsen;
- Fig. 29: ein Blockschaltbild eines Netzwerkkontrollers;
- Fig. 30: ein Blockschaltbild eines Fachrechners;
- Fig. 31: ein Blockschaltbild einer Ausführungsform zur Übermittlung von Energie und Daten zu einem Fachrechner;
- Fig. 32: eine weitere Ausbildung eines Zusatzschlosses und eine Variante für desen Befestigung auf einer Tür eines Schließfaches in Draufsicht, teilweise geschnitten und vereinfachter schematischer Darstellung.

In Fig.1 ist eine Schließfachanlage 1 mit einer Vielzahl von Schließfächern 2 in vereinfachter schematischer schaubildlicher Darstellung gezeigt. Die Schließfachanlage 1 ist z.B. in einem Tresorraum 3 einer Bank 4 angeordnet. Dar Zutritt zum Tresorraum 3 ist über eine Zugangstür 5, die beispielsweise durch eine Gittertür oder während der Nachtstunden durch eine Panzertür gebildet sein kann, möglich. Um den Zugang zur Schließfachanlage 1 zu ermöglichen, ist im Vorraum 6 des Tresorraums 3 oder in einem anderen Raum der Bank eine Kontrollstelle 7 eingerichtet. Diese umfaßt einen Bildschirmarbeitsplatz 8 und gegebenfalls ein Kartenlesegerät 9. Dar Bildschirmarbeitsplatz 8 und das Kartenlesegerät 9 sind beispielsweise über eine Datenleitung 10 mit einer Zentralsteuereinheit 11 verbunden. An diese Zentralsteuereinheit 11 ist weiters ein Protokolldrucker 12 und ein weiteres Kartenlesegerät 9 im Bereich der Zugangstür 5 angeschlossen. Über ein Bussystem 13 oder bei kleineren Anlagen ein entsprechendes Datenkabel ist die Schießfachanlage 1 ebenfalls mit der Zentralsteuereinheit 11 verbunden. Jedes der Schließfächer 2 ist mit einer Tür 14 verschlossen, der eine Sperreinrichtung 15 Zugeordnet ist. Diese Sperreinrichtung 15 weist ein mechanisches Schloß 16 auf.

Will nun ein Benutzer oder Inhaber eines Schließfaches 2 sein Schließfach aufsuchen, so muß er sich, beispielsweise beim Bildschirmarbeitsplatz 8, ausweisen, indem er eine ihm zur Verfügung gestellte Kontrollkarte in Art einer Scheckkarte oder dgl. in den Kartenleser einführt bzw. ein vom Schalterbeamten vorbereitetes Formular ausfüllt und unterzeichnet. Dar Schalterbeamte hat dann die Möglichkeit, über den Bildschirmarbeitsplatz die jeweilige Kundennummer oder den Namen des Benutzers einzugeben, worauf ihm auf dem Bildschirm die entsprechende Unterschrift oder personenbezogene Daten, beispielsweise ein Foto oder dgl., präsentiert werden, sodaß er eine Persönlichkeitskontrolle vornehmen kann. Ist die Überprüfung den Sicherheitsbestimmungen entsprechend positiv verlaufen, kann der Bankbeamte über den Bildschirmarbeitsplatz und die Zentralsteuereinheit 11 das jeweilige Schließfach 2 für den Zugang durch den Benutzer freigeben. Dar Benutzer begibt sie dann in den Bereich der Zugangstür 5, wo er gegebenenfalls nach nochmaliger Überprüfung der Zutrittsberechtigung unter Benützung des Kartenlesegerätes 9 Zugang zum Tresorraum 3 erhält. Im Tresorraum 3 kann er nun mit seinem Schlüssel das ihm gehörende Schließfach 2, dessen schematisch durch ein Kästchen dargestelltes Zusatzschloß 17 über die Zentralsteuereinheit 11 bzw. vom Bildschirmarbeitsplatz 8 entriegelt wurde, öffnen. Dieses Zusatzschloß 17 wird üblicherweise als Banksperre bezeichnet.

In Fig.2 ist eine Ausführung einer Sperreinrichtung 15 für eine Tür 18 eines Schließfaches 2 dargestellt. Diese Schließfächer 2 sind in einen Korpus eingebaut, der aus Panzerwänden 19 gebildet ist, zwischen die die Türen 18 eingesetzt sind, die ihrerseits an den Panzerwänden 19 über Scharniere 20 befestigt sind. Diese Sperreinrichtung 15 umfaßt ein mechanisches Schloß 16. Zur Betätigung des mechanischen Schlosses 16 ist in der Tür 18 ein Schlüsselloch 21 angeordnet, über welches ein Schlüssel 22 in eine Schließmechanik 23 eingeführt werden kann. Die Schließmechanik steht mit einem Sperriegel 24 in Bewegungsverbindung. Die Schließbewegung des Sperriegels 24 kann gegebenfalls durch eine Feder 25 unterstützt werden. Ein Zusatzschloß 26 weist einen Sperrstift 27 auf, der senkrecht zur Tür 18 verstellbar gelagert ist und die Tür 18 sowie einen gekanteten Bereich der Panzerwand 19 durchsetzt und in eine Bohrung 28 im Sperriegel 24 eingreift. Dar Sperrstift 27, der als Riegel wirkt, ist mit einem Antrieb 29 verbunden, der beispielsweise als Elektromagnet ausgebildet ist. Dar Sperrstift 27 wird entgegen der Wirkung des Antriebes 29 durch eine Federvorrichtung 30 vorgespannt, sodaß er sicher im Sperriegel 24 eingreift. Das Zusatzschloß 26 ist über Befestigungsmittel 31, z.B. eine Kleberschicht 32, fix mit der Tür 18 verbunden.

Dar Antrieb 29 ist über Leitungen 33 mit einer Steuervorrichtung 34 verbunden. Dar Steuervorrichtung 34 sind Meßwertgeber 35 und 36 zugeordnet, mit welchen die Lages des Zusatzschlosses 26 relativ zur Tür 18 ständig überwacht werden kann bzw. mit welchen die Umgebungstemperaturen bzw. Erschütterungen festgestellt werden können, um zu ermitteln, ob ein Unbefugter versucht, sich durch Gewaltanwendung Zutritt zu einem Schließfach 2 zu verschaffen. Diese Meßwertgeber 35 und 36 sind bevorzugt auf einer, die Steuervorrichtung 34 lagernden Leiterplatte 37 oder einer Rechnerplatte befestigt. Die Rechnerplatte kann selbstverständlich auch durch einen vergossenen Baustein, der mit genormten Steckvorrichtungen versehen ist, gebildet sein. Er ist über einen Umsetzbauteil 38, beispielsweise mit einer Solarzellenanordnung 39, verbunden, der seinerseits einen Bestandteil eines Kommunikationssystems 40 - Fig.3 - bildet.

Wie besser aus Fig.3 ersichtlich, besteht das Kommunikationssystem aus Strahlern 41, die mit einer Energiequelle 42 sowie der Zentralsteuereinheit 11 bzw. einem beliebigen anderen Steuerrechner verbunden sind. Die für die Aktivierung des Antriebes 29 benötigte Energie ist durch Lichtstrahlen 43 symbolisch angedeutet, wobei die Signale 44, die schematisch durch eine Wellenlinie in der Zeichnung angedeutet sind, diesen Lichtstrahlen 43 überlagert sein können. Diese Überlagerung kann sowohl zur Signalübermittlung von den Strahlern 41 zum Umsetzbauteil 38, als auch in umgekehrter Richtung erfolgen. Die Signalübermittlung zwischen dem Umsetzbauteil 38 und dem Strahler 41 zur Weiterleitung von Signalen zur Zentralsteuereinheit 11 ist deshalb wichtig, um im Fall von Störungen oder Öffnungsversuchen von unberechtigten Dritten möglichst kurzfristig einen Alarm bzw. einen Hinweis für die Bedienungsperson bzw. die Bank zu geben, sodaß eventuell eine widerrechtliche Öffnung eines Schließfaches 2 möglichst rasch verhindert werden kann.

In Fig.4 ist weiters gezeigt, daß die Solarzellenanordnung 39 mit schuppenartig angeordneten Solarzellen 45 ausgestattet sein kann. Vorteilhaft ist es insbesondere, wenn die einzelnen Solarzellen um einen Winkel 46 gegenüber einer Vertikalen geneigt sind, der einem Einfallswinkel der Lichtstrahlen 43 entspricht, sodaß eine möglichst gute Energieausbeute aus den Lichtstrahlen 43 erreicht werden kann bzw. ein guter Signalempfang der Signale 44 sichergestellt ist. Selbstverständlich ist es auch möglich, daß die Solarzellen 45, wie in Fig.3 gezeigt, parallel zu den Türen angeordnet sind bzw. daß der Winkel 46 90 Grad beträgt.

In Fig.5 ist eine andere Ausführungsvariante für ein Zusatzschloß 26 gezeigt. Die Tür 18 ist, wie anhand der Fig.2 beschrieben, über Scharniere 20 auf Panzerwänden 19 drehbar gelagert angeordnet. Auf der vom Bediener abgewendeten Seite der Tür 18 ist ein mechanisches Schloß 16 angeordnet, welches mit der Tür 18 fest verbunden ist. Zur Betätigung des Schlosses 16 ist ein Schlüssel 22 vorgesehen, der über ein Schlüsselloch 21 in das Schloß 16 eingeführt werden kann. Für das Schloß 16 kann jedes bekannte mechanische Schloß mit einem ausreichenden Sicherheitsgrad für derartige Einsatzzwecke verwendet werden. Dieses mechanische Schloß 16 kann - wie schematisch angedeutet - ein weiteres Schloß 47 enthalten. Soll nun, um die Bedienung gemäß der Erfindung zu erleichtern, dieses weitere Schloß 47 durch eine Fernbedienung ersetzt werden, wird beispielsweise vor das Schlüsselloch 21 des im mechanischen Schlosses 16 enthaltenen weiteren Schlosses 47 ein Gehäuse 48 des Zusatzschlosses 26 vorgebaut. Das Gehäuse 48 kann - wie schematisch angedeutet - mit Befestigungsmittel 31, beispielsweise mechanisch über Befestigungsschrauben 49 mit der Tür 18 verbundden sein. Das Zusatzschloß 26 umfaßt eine Sperrvorrichtung 50. Diese weist unter anderem einen senkrecht zur Tür 18 angeordneten Drehriegel 51 auf. Bei geschlossener Tür 18 durchsetzen Sperrnasen 52 die Panzerwand 19 und können gegenüber einer Öffnung 53 in die in vollen Linien gezeichnete Stellung verschwenkt werden, in der eine Distanz der am weitetesten voneinander distanzierten Punkte der beiden Sperrnasen 52 größer ist, als eine Breite der Öffnung 53. Eine Höhe der Öffnung 53 entspricht im wesentlichen diesem Abstand der am weitest voneinander entfernten Punkte der Sperrnasen 52 oder ist geringfügig größer. Dar die Sperrnasen 52 lagernde Drehriegel ist weiters mit einem über das Gehäuse 48 vorspringenden Betätigungsknopf 54 verbunden, sodaß der Drehriegel 51 von außerhalb des Schließfaches 2 betätigt werden kann. Mit dem Drehriegel 51 ist weiters ein Sperrglied 55 drehfest verbunden, wie dies schematisch durch Schweißnähte zwischen dem Drehriegel 51 und dem Sperrglied 55, welches durch eine Scheibe gebildet sein kann, angedeutet ist.

Wie weiters besser aus Fig.6 ersichtlich, ist das Sperrglied 55 mit einer Federvorrichtung 56 gelenkig verbunden, die mit ihrem vom Drehriegel 51 abgewendeten Ende im Gehäuse 48 gelagert ist. Mit dieser Federvorrichtung 56 wird eine in Schließstellung wirkende durch einen Pfeil schematisch angedeutete Vorspannkraft auf den Drehriegel 51 ausgeübt. Die Federvorrichtung 56 versucht daher, die Sperrnasen 52 immer in ihrer der Schließstellung entsprechenden und in vollen Linien in Fig.5 gezeigten Stellung zu halten. Um nun eine Betätigung des Drehriegels 51 nur dann zu erlauben, wenn ein berechtigter Benutzer die Tür 18 seines Schließfaches 2 öffnen will, ist eine Arretiervorrichtung 57 vorgesehen. Diese bestellt in dem in Fig.6 gezeigten Beispiel aus einem Antrieb 58, z.B. einem Piezzo-Antrieb und einem mit diesem zusammenwirkenden Riegel 59, der in seiner in vollen Linien gezeichneten Ruhestellung in eine Ausnehmung des scheibenförmigen Sperrgliedes 55 eingreift. Versucht nun ein nichtberechtigter Benutzer mit dem Betätigungsknopf 54 den Drehriegel 51 in Öffnungsrichtung zu verdrehen, ist dies nicht möglich, da eine Verdrehung des scheibenförmigen Sperrgliedes 55 durch den Riegel 59 verhindert wird. Ist dagegen durch die Bank ein Zugang zum Schließfach 2 freigegeben, so wird über die Steuervorrichtung 34 dem Riegel 59 Strom zugeführt, d.h. dieser verformt sich aufgrund der ihm innewohnenden Materialeigenschaften in die mit strichlierten Linien angedeutete Richtung. Er bewegt sich daher aus dem Umfangsbereich des scheibenförmigen Sperrgliedes 55, und der Drehriegel 51 kann nunmehr entgegen der durch den - Pfeil - angedeuteten Vorspannkraft in eine Öffnungsstellung verstellt werden, in welcher die Sperrnasen 52 die Öffnung 53 durchtreten können. Hat der berechtigte Benutzer vorher mit dem Schlüssel 22 das mechanische Schloß 16 aufgesperrt, hat er nunmehr einen freien Zugang zu seinem Schließfach 2. Die Versorgung der Steuervorrichtung 34 kann über Leitungen erfolgen, oder es ist ebenso möglich, die Energie- und Signalübermittlung mittels der Lichtstrahlen 43 durchzuführen, wie dies anhand der Fig.3 und 4 näher beschrieben wurde. In diesem Fall müßten auf dem Gehäuse 48 Solarzellen 45 angeordnet werden.

Um zu verhindern, daß das Zusatzschloß 26 von der Tür 18 unerlaubt entfernt wird bzw. um die gewünschte Stellung des scheibenförmigen Sperrgliedes überwachen zu können, sind mehrere Meßwertgeber 60 bis 62 angeordnet. Dar Meßwertgeber 60 überwacht die Stellung eines Kontrollzapfens 63 auf dem scheibenförmigen Sperrglied 55. Wird der Kontrollzapfen 63 aus der gezeigten Stellung verdreht, so kann mit dem Meßwertgeber 60, der beispielsweise durch einen elektromagnetisch wirkenden Näherungsschalter gebildet sein kann, aktiviert und gibt ein entsprechendes Steuersignal an die Steuervorrichtung 34 ab. Dar Meßwertgeber 62 kann ähnlich wie der Meßwertgeber 60 ausgebildet sein, um beispielsweise zu überwachen, ob das Zusatzschloß 26 seine voreingestellte Position gegenüber der Tür 18 behält. Wird das Zusatzschloß 26 unberechtigt von der Tür 18 entfernt, so ändert sich das Magnetfeld und die Steuervorrichtung 34 kann mit einem entsprechenden Überwachungssignal informiert werden, sodaß ein externer Alarm ausgelöst werden kann. Bei dem Meßwertgeber 61 kann es sich um einen Erschütterungsfühler kombiniert oder getrennt von einem Temperaturfühler handeln, sodaß bei nicht zulässigen Erschütterungen, beispielsweise wie sie beim Aufschremmen oder Stemmen eines Schließfaches entstehen würden oder bei über den zulässigen Temperaturen liegenden Temperaturwerten aufgrund eines Schweißvorganges oder dgl., ebenfalls ein Signal an die Steuervorrichtung 34 weitergegeben wird, welches zu einer externen Alarmauslösung führt. Selbstverständlich kann an Stelle des Piezzo-Antriebes jedes andere entsprechende durch Temperatur- oder Stromeinwirkung verstellbare Element, beispielsweise auch aus Bimetall bzw. Memory-Metall, verwendet werden.

In Fig.7 ist eine Ausführungsvariante der Arretiervorrichtung 57 gezeigt. Bei dieser Ausführungsvariante ist dem scheibenförmigen Sperrglied 55 ein Arretierzapfen 64 zugeordnet, der über einen Elektromagnet 65 radial zum scheibenförmigen Sperrglied 55 entgegen der Wirkung einer Feder 66 verstellbar ist. Dar Arretierzapfen 64 kann gleichzeitig auch den beweglichen Kern des Elektromagneten 65 bilden. Wird nun vor einer berechtigten Öffnung der Tür 18 der Elektromagnet 65 aktiviert, so wird der Arretierzapfen in den Elektromagnet entgegen der Wirkung der Feder 66 hineingezogen und die Bewegen des Drehriegels 51 freigegeben. Damit ist es möglich, den Drehriegel 51 - wie anhand der Fig.5 und 6 beschrieben - in eine Öffnungsstellung entgegen der Wirkung der Federvorrichtung 56 zu verstellen.

In den Fig.8 bis 11 ist eine andere Ausführungsform eines Zusatzschlosses 26 gezeigt. Auch bei dieser Ausführungsform ist auf die Tür 18 eines Schließfaches 2 das Zusatzschloß 26 aufgebaut. Jede Tür 18 eines Schließfaches ist über Scharniere 20 mit der Panzerwand 19 verbunden. Die Panzerwände sind abgewinkelt ausgebildet und werden von dem Sperriegel 24 des mechanischen Schlosses 16 hintergriffen. Dadurch kann die Tür 18 in ihrer geschlossenen Stellung gegenüber der Panzerwand 19 verriegelt werden. Zur Stromversorgung des Zusatzschlosses 26 sind Leiterbahnen 67,68 auf der Panzerwand 19 bzw. der dieser zugewandten Seite der Tür 18 angeordnet. Die Leiterbahn 67 auf der Tür 18 ist über Leitungen 69 mit dem Zusatzschloß 26 bzw. der darin angeordneten Steuervorrichtung 34 verbunden. Das mechanische Schloß 16 kann durch jedes beliebige bekannte mechanische Schloß aus dem Stand der Technik gebildet sein, sodaß mit dem Zusatzschloß 26 vor allem auch Türen 18 von Schließfächern 2 nachgerüstet werden können die mit einem normalen Doppelschloß für einen sogenannten "Bankschlüssel" und einem "Kundenschlüssel" ausgerüstet sind. Das ursprünglich zum Betätigen des "Bankschlosses" vorgesehene Schlüsselloch 21 wird dabei bevorzugt durch das Zusatzschloß 26 abgedeckt. Eine Öffnung 70 für die Betätigung des "Kundenschlosses" wird durch das Zusatzschloß 26 hindurchgeführt, sodaß der Bankkunde nach dem Anbringen des Zusatzschlosses 26 mit seinem vorher verwendeten Schlüssel durch das Zusatzschloß 26 hindurch das Schloß 16 sperren kann. Die Befestigung des Zusatzschlosses 26 kann auf der Tür 18 durch Schrauben, Kleben oder Schweißen erreicht werden.

In den Fig.9 und 10 ist nunmehr die Ausbildung und Anordnung der Leiterbahnen 67 und 68 in größerem Maßstab dargestellt. Jede dieser Leiterbahnen 67 und 68 bildet eine Spule, wobei diese Spule aus einem leitenden Klebeband hergestellt oder mit Leitlack auf eine isolierende Folie 71 aufgespritzt sein kann. Diese Folie 71 kann direkt auf der der Panzerwand 19 zugewandten Seite der Tür 18 aufgeklebt sein und mit den die Tür 18 durchsetzenden Leitungen 69 kontaktiert sein. Es ist aber auch möglich, daß das Leiterband - wie schematisch durch strichlierte Linien im Bereich des Zusatzschlosses angedeutet - um die Tür 18 herumgewickelt ist, sodaß ein Durchbohren der Tür 18 vermieden werden kann und die Steuervorrichtung 34 direkt auf der Außenseite der Tür 18 mit der Leiterbahn 67 kontaktiert werden kann.

Um nunmehr die durch die Leiterbahn 67 gebildete Spule durch Induktion mit Energie zu versogen, bildet die Leiterbahn 68 auf der Panzerwand 19 ebenfalls eine Spule, die über Leitungen 72, die ebenfalls durch auf Selbstklebefolien aufgebrachte Leiterbahnen oder durch selbstklebend ausgebildete Leiterfolien gebildet sein können, mit einem Energiesystem versorgt. Durch die entsprechende Beaufschlagung der durch die Leiterbahn 68 gebildeten Spule mit Wechselstrom wird in der Leiterbahn 67 und der daraus gebildeten Spule eine Spannung induziert, die zur Energieversorgung des Zusatzschlosses 26 verwendet werden kann. Durch entsprechende Modulation der Wechselspannung können über diesen Weg zusätzlich zur Energie auf Informationen bzw. Steuersignale von einer Zentralsteuereinheit auf die Steuervorrichtung 34 übertragen werden.

In Fig.11 ist der Aufbau des Zusatzschlosses 26 im Detail dargestellt. Ein Sperrglied 73 ist durch eine Blende 74 gebildet, die zumindest über einen Teil ihres Umfangs mit einer Verzahnung 75 versehenen ist. Die Blende 74 ist um eine Achse 76 verdrehbar gelagert. Außerdem weist sie eine Ausnehmen 77 auf, die bei in Öffnungstellung befindliche Blende 74 - wie in Fig.1 dargestellt - deckungsgleich zum Schlüsselloch 21 angeordnet ist. Auf dem Sperrglied 73 ist weites ein Kontrollzapfen 63, der auch durch eine aufgeklebte Metallfolie oder einen in das Sperrglied 73 eingebauten Metallteil gebildet sein kann, vorgesehen, der in der gezeigten Stellung des Sperrgliedes 73 dem Meßwertgeber 60 zugeordnet ist, mit welchem die Stellung der Blende 74 überwacht werden kann. Der Meßwertgeber 60 ist ebenso wie weitere Meßwertgeber 61, 62 - die die ähnliche oder gleiche Funktion, wie sie anhand der Fig.5 bis 7 beschrieben wurden, aufweisen können - an die Steuervorrichtung 34 angeschlossen. Die Steuervorrichtung 34 wird über die Leitungen 69 von der als Empfangsspule ausgebildeten Leiterbahn 67 mit Energie und mit Signalen bzw. Nachrichten versorgt. Die Leitungen 69 sind hierzu durch eine Öffnung der Tür 18 hindurchgeführt. Mit der Steuervorrichtung 34 ist weiters ein Antrieb 78 für ein Zahnrad 79 verbunden. Dieser Antrieb kann durch einen Schrittschaltmotor oder einem scheibenförmigen Linearmotor oder einem beliebig anderem Motor ausgebildet sein. Von Vorteil ist es, wenn dieser Motor eine sehr geringe Bauhöhe aufweist, da dann das Zusatzschloß 26 ebenfalls mit sehr geringer Bauhöhe hergestellt werden kann.

Die Funktion des Zusatzschlosses 26 ist nun derart, daß bei einer Freigabe des Schlosses 16 mit dem Antrieb 78 die Blende 74 beispielsweise aus einer Stellung, in der die Ausnahmung 77 eine in strichlierten Linien dargestellte Position, in der der Zugang zum Schlüsselloch 21 durch die Blende 74 verschlossen ist, mit dem Antrieb 78 in die in vollen Linien gezeichnete Stellung der Ausnehmung 77 verschwenkt wird. Das Erreichen dieser Endstellung wird im Zusammenwirken zwischen dem Kontrollzapfen 63 und dem Meßwertgeber 60 überwacht. Desweiteren kann zusätzlich im Bereich der Ausnehmung 77 ebenfalls ein Meßwertgeber 80 angeordnet sein. Durch das Zusammenwirken der Meßwertgeber 60 und 80 ist es dann möglich, die jeweilige Stellung der Blende 74 exakt zu überwachen, indem bei Belegung des Ausganges des Meßwertgebers 80 die geschlossene oder die Sperrstellung der Blende 74 signalisiert wird, während bei in Öffnungstellung befindlicher Blende 74 der Ausgang des Meßwertgebers 60 mit einem Signal belegt ist. Gleichzeitig kann der Meßwertgeber 80 dazu berangezogen werden daß bei in Öffnungstellung befindlicher Blende 74 das Vorhandensein eines Schlüssels überwacht werden kann. Dies würde bedeuten, daß bei gleichzeitiger Signalabgabe der Meßwertgeber 60 und 80 sich die Blende 74 in Öffnungstellung befindet und ein Schlüssel in das Schlüsselloch 21 eingeschoben ist. Gleichzeitig könnte diese Überwachung dazu verwendet werden, daß nach dem Verschließen des Schlosses 16 und Entfernen des Schlüssels aus dem Schlüsselloch 21 selbsttätig das Schlüsselloch 21 durch die Blende 74 sofort verschlossen werden kann. Damit würde der Zeitraum, in welchem ein unerlaubter Benutzer am Schloß manipulieren könnte, zusätzlich verkürzt. Bei Verwendung eines flachbauenden Antriebes 78 ist es daher möglich, das Zusatzschloß 26 in Art einer etwas dickeren Scheckkarte auszubilden. Diese kann dann einfacher durch einen Klebevorgang auf die Tür 18 aufgebracht werden. Anstelle des Motors 78 kann natürlich auch ein Antrieb durch einen Drehmagnet vorgesehen werden bzw. kann das Schlüsselloch 21 auch durch von einem Magnet betätigte Sperrstifte blockiert werden.

In den Fig.12 und 13 ist eine andere Ausführungsvariante für ein Zusatzschloß 26 gezeigt. Dieses Zusatzschloß 26 ist, wie besser aus Fig. 13 ersichtlich, wieder auf der dem Benutzer zugewandten Seite der Tür 18 angebracht. Die Ausführung des Zusatzschlosses 26 kann im wesentlichen der Ausführungsform des Zusatzschlosses 26 gemäß den Fig.8 und 11 entsprechen, sodaß für gleiche Teile gleiche Bezugszeichen verwendet werden. Die Türen 18 sind über Scharniere 20 an den Panzerwänden 19 bzw. im Panzergerippe befestigt. Auf der der Innenseite des Schließfaches 2 zugewandten Seite der Tür 18 ist ein mechanisches Schloß 16 angeordnet, welches über einen Schlüssel sperrbar ist, der durch ein Schlüsselloch 21 durch die Tür 18 in das Schloß 16 eingeführt werden kann. Der Zugang zum Schlüsselloch 21 kann durch eine Sperrplatte 81 verhindert werden. Diese Sperrplatte 81 ist in einem Teil ihres Bereiches als beweglicher Anker 82 eines Linearmotors 83 ausgebildet, dem Stator 84 zugeordnet sind. Der Linearmotor 83 bildet den Antrieb 78 für die Sperrplatte 81. Durch Umpolung der Statoren 84 kann die Sperrplatte 81 abwechselnd in Richtung des Schlüsselloches 21 oder von diesem weg bewegt werden. Damit kann eine Freigabe bzw. ein Verschließen des Schlüsselloches 21 mit einfachen Mitteln erreicht werden, die zudem den Vorteil bieten, daß sie nur eine geringe Bautiefe benötigen.

Ein Kommunikationssystem 85 zwischen der Zentralsteuereinheit 11 und den den einzelnen Zusatzschlössern 26 zugeordneten Steuervorrichtungen 34 ist durch Leiterbahnen 86,87 gebildet. Diese Leiterbahnen 86,87 bestehen beispielsweise aus einem elektrisch leitenden, insbesondere einem elektrisch halbleitenden Kunststoff, der auf eine Isolierschicht 88 aufgebracht ist. Dieses Aufbringen der Isolierschicht 88 sowie der Leiterbahnen 86,87 auf den Türen 18 kann derart erfolgen, daß die einzelnen Schichten aufeinanderfolgend auf die Türen aufgespritzt oder aufgedampft werden oder es ist auch möglich, die Isolierschicht 88 und die Leiterbahn 86 als bevorzugt selbsthaftendes Folienband auszubilden, welches dann lediglich auf die Fronten der Türen sowie auf deren Stirnkanten 89,90 aufgebracht wird. Zwischen den einzelnen Türen 18 sind zur Verbindung der Leiterbahnen 86 zwischen den einzelnen Türen bzw. zur Verbindung der Leiterbahnen 86 mit einer Panzerwand 19, die den Korpus der Schließfachanlage bildet, Kontaktvorrichtungen 91 angeordnet. Diese Kontaktvorrichtungen können beispielsweise federbelastete Kontakte 92 aufweisen, um mit der Leiterbahn 86 im Bereich der Stirnkante 89 in Kontakt zu treten. Dadurch wird eine ungestörte Verbindung zwischen den Leiterbahnen 86 und eine ausreichende Sicherheit bei der Energie- und Nachrichtenübermittlung zwischen den einzelnen Türen 18 sichergestellt. Wie schematisch in Fig.12 angedeutet ist die Leiterbahn im Bereich des Zusatzschlosses 26 mit ein Energiespeicher 93 gekoppelt. Dieser Energiespeicher 93, der durch eine Batterie oder dgl. gebildet sein kann, wird als sogenannter Pufferspeicher verwendet, sodaß gewissen Funktionen des Zusatzschlosses 26 auch im geöffneten Zustand durchgeführt werden können.

In Fig.14 ist gezeigt, wie auch beim Öffnen einer Tür 18 eine ausreichende Versorgung der einzelnen Steuervorrichtungen 34 in den Zusatzschlössern 26 sichergestellt werden kann. Dazu werden am Korpus bzw. den Streben oder Panzerwänden 19 Leiterbahnen 94 angeordnet, die beispielsweise im Bereich der Türen 18 unter Zwischenschaltung einer elastisch verformbaren Trägerschicht 95 auf der Panzerwand 19 angeordnet sein können. Durch diese Parallelschaltung, der auf der Panzerwand angeordneten Leiterbahn 94 und den Leiterbahnen 86 auf den Türen 18 kann auch dann, wenn eine der Türen 18 geöffnet wird, eine Verbindung und Versorgung zu den anderen Türen 18 aufrechterhalten werden. Selbstverständlich ist es aber auch möglich, die Leiterbahnen 86 und 87 mehrbahnig auszuführen, sodaß die Anspeisung und Versorgung der einzelnen Steuervorrichtungen 34 der Türen 18 von jeder beliebigen Seite her erfolgen kann bzw. ist es auch möglich, durch eine entsprechende Steuerlogik in der Zentralsteuereinheit 11 zu verhindern, daß beispielsweise in einer Reihe von untereinander angeordneten Schließfächern 2 mehr als ein Schließfach 2 zum Zugang freigegeben wird.

In Fig.15 ist eine Leitung 96 gezeigt, die zur Herstellung der Leiterbahnen 86,87 verwendet werden kann. Diese Leitung besteht aus einer eine Tragschicht bildenden Isolierschicht 88, auf die auf der einen Seite eine Selbstkleberschicht 97 und auf der dieser gegenüberliegenden Seite Leiterbahnen 98,99 und 100 aufgebracht sind. Selbstverständlich können auf noch mehrere Leiterbahnen parallel zueinander auf dieser Isolierschicht 88 angeordnet sein. Damit ist es möglich, die Signalleitungen von den Energieversorgungsleitungen zu trennen bzw. unterschiedliche Stromkreise aufzubauen, über die die einzelnen Türen, beispielsweise wechselweise, versorgt werden.

In Fig. 16 ist eine andere Art eines Kommunikationssystems 85 zur Versorgung der auf Türen 18 von untereinander bzw. nebeneinander angeordneten Schließfächern 2 einer Schließfachanlage 1 gezeigt. Auf den Türen 18 sind jeweils Zusatzschlösser 26 angeordnet, die beispielsweise entsprechend den vorstehend beschriebenen Ausführungsformen ausgebildet sein können. Zur Energieversorgung der einzelnen Zusatzschlösser 26 ist das Kommunikationssystem 85 nunmehr drahtlos ausgeführt. Die Übertragung von Energie und Informationen bzw. Nachrichten zwischen den Zusatzschlössern 26 erfolgt dabei über in den Zusatzschlössern 26 einander zugewendet angeordnete Übertragungsglieder 101,102. Diese Übertragungsglieder können in der einfachsten Ausführungsform durch Sende- und und Empfangsoptiken für an diese anschließende Lichtleiter 103 gebildet sein. Es ist aber selbstverständlich auch möglich, daß es sich hierbei um Leucht- oder Laserdioden als Sendereinheit und um entsprechende lichtempfindliche Elemente als Empfangseinheiten handelt. Dadurch ist es möglich, verschiedene Signalfolgen und auch Energie zu übertragen. Die Energieübertragung kann durch Lichtwellen, magnetische Wellen oder durch Induktion erfolgen. Im letztgenannten Fall sind die Übertragungsglieder 101,102 durch entsprechende ausgebildete Spulen gebildet.

Die Übertragungsglieder 101 bzw. 102 sind mit der im jeweiligen Zusatzschloß angeordneten Steuervorrichtung 34 zusammengeschaltet, an der beispielsweise auf ein Tastaturfeld 104 angeschlossen sein kann. Über dieses Tastaturfeld 104 können unterschiedliche Informationen in die Steuervorrichtung 34 eingegeben werden. Der Vorteil einer derartigen Anordnung liegt darin, daß eine doppelte Sicherheit für den Benutzer eines Schließfaches 2 gegeben ist, da neben seinem "Kundenschlüssel" auch noch ein persönlicher Code in die Steuervorrichtung 34 eingegeben werden kann, ohne dem beispielsweise die Sperrplatte 81 das Schlüsselloch 21 nicht freigibt.

In den Fig.17 und 18 ist eine andere Ausführungsvariante zur Automatisierung einer bestehenden Schließfachanlage dargestellt. Die bestehende Anlage besteht aus Schließfächern 2, deren Türen 18 über ein mechanisches Schloß 16 verriegelt sind. Das Schloß 16 besitzt zwei mechanische Gesperre, das sogenannte Zusatzschloß 17 und die Sperreinrichtung 15. Diese Gesperre können entweder zwei getrennte oder ein gemeinsames Schlüsselloch besitzen. Auf diese Weise sind nahezu alle bestehenden nicht elektronischen Mietfachanlagen aufgebaut. Einer Gruppe von Türen 18 ist nur eine gemeinsame Betätigungsvorrichtung 106 zugeordnet, die vom Bedienplatz der Bank aus ferngesteuert ist und das Zusatzschloß 17 der Schlösser 16 betätigen kann. Zum Betätigen des Bankverschlusses ist auf der Betätigungsvorrichtung 106 ein Antrieb 107, beispielsweise ein Drehantrieb, vorhanden. Der Drehantrieb ist mit einem Schlüssel 108 drehfest verbunden. Der Antrieb 107 mit dem Schlüssel 108 ist in einer Führungsbahn 109, die senkrecht zu den Türfronten der Türen 18 ausgerichtet ist, mit ein Zustellantrieb 110 verbunden. Mit diesem Zustellantrieb 110 kann der Antrieb 107 mit dem Schlüssel 108 in das Schlüsseloch 21 des Zusatzschlosses 17 eingeschoben werden. Ist der Schlüssel 108 im Zusatzschloß 17 eingerastet, so kann er mit dem Antrieb 107 in eine Öffnungstellung verschwenkt werden. Damit wird das Zusatzschloß 17 entriegelt. Darauf kann der Schlüssel 108 mit dem Zustellantrieb 110 aus dem Schlüsselloch 21 herausgenommen werden und die Betätigungsvorrichtung 106 eine Ruhestellung abseits des zu öffnenden Schließfaches 2 anfahran. Um ein Verfahren entlang von Führungsbahnen 111 in eine Ruhestellung auch dann zu ermöglichen, wenn während dieser Verfahrbewegung geöffnete Türen 18 - wie in Fig. 17 gezeigt - zu passieren sind, kann ein Tragarm 112 der Betätigungsvorrichtung 106 aus einer, den Türen 18 nahe benachbarten Stellung, in eine von dieser entfernte Stellung verschwenkt werden. Dazu ist der Tragarm 112 auf Schwenkachsen 113 von in den Führungsbahnen 111 verfahrbaren Schlitten 114 angeordnet. Zum Verschwenken des Tragarmes 112 um die Schwenkachsen 113 ist ein Schwenkantrieb 115 vorgesehen, der mit einer der beiden Schwenkachsen 113 drehbeweglich gekuppelt ist.

Durch diese zentrale Betätigungsvorrichtung 106 ist es nunmehr möglich, vorhandene Schließfachanlagen 1 mit einer Vielzahl von Schließfächern 2, die durch zwei mechanische Schlösser gesichert sind, zu automatisieren, sodaß kein Bankpersonal mehr notwendig ist, welches den Kunden bei einem Öffnen seines Schließfaches begleiten muß. Die Öffnung des Bankschlosses kann nunmehr über die zentrale Betätigungsvorrichtung 106 erfolgen, bevor der Kunde den Schließfachraum betritt, worauf er mit seinem Kundenschlüssel das Schließfach aufschließen kann. Das "Bankschloß", das durch das Zusatzschloß 17 gebildet ist, rastet entweder beim Verschließen des "Kundenschlosses", nämlich des Schlosses 16, selbsttätig ein, oder kann, nachdem der Kunde den Tresorraum verlassen hat, durch die Betätigungsvorrichtung 106 wieder vollautomatisch verschlossen werden.

In den Fig.19 und 20 ist eine andere Ausführungsform einer zentralen Betätigungsvorrichtung 116 für eine Vielzahl von in Türen 18 von Schließfächern 2 angeordneten Zusatzschlösser 17 gezeigt. Diese besteht im wesentlichen aus einem entlang einer Führungsbahn 111 verfahrbaren Roboter 117. Zum Verfahren entlang der Führungsbahn 111 ist der Roboter mit einem Fahrantrieb 118 versehen, der beispielsweise aus einem Elektromotor mit einem angeflanschten Zahnrad besteht, welches in eine auf der Führungsbahn 111 angeordnete Zahnstange 119 eingreift. Ein Arbeitskopf 120 des Roboters 117 ist über einem, beispielsweise durch einen Teleskopzylinder gebildeten, Höhenverstellantrieb 121 auf das Zusatzschloß der jeweils zu öffndenden Tür 18 justierbar. Die Positionierung des Arbeitskopfes 120 entlang der Führungsbahn 111 erfolgt über den Fahrantrieb 118. Im Arbeitskopf ist ein Antrieb 107 für den Schlüssel 108, der in ein Schlüsselloch 21 des Zusatzschlosses 26 eingreift, angeordnet. Nachdem der Arbeitskopf 120 auf das Schlüsselloch 21 des Zusatzschlosses 17 zentriert ist, kann er über einen Zustellantrieb 110 in das Schlüsselloch 21 eingeführt und dann mit dem Antrieb 107 in seine Öffnungstellung verdreht werden. Ist somit das Zusatzschloß 26, welches das "Bankschloß" bildet, geöffnet, kann mittels des Zustellantriebes 110 der Schlüssel 108 aus dem Schlüsselloch 21 herausgezogen werden und der Roboter 117 in eine Endstellung verstellt werden.

Durch die Auslegung des Roboters 117 bzw. dessen Höhenverstellantriebes 121 ist es möglich, den Arbeitskopf 120 nach dem Versperren oder Aufsperren des Zusatzschlosses 26 in einen Bereich unterhalb der Schließfachanlage 1 abzusenken, sodaß dieser ohne Gefahr einer Kollision mit einer geöffneten Tür 18 in eine vordefinierte Ruhestellung verfahren werden kann.

Unter Umständen ist es auch möglich, den Arbeitskopf 120 auf einem Schwenkarm 122 anzuordnen, sodaß der Roboter 117 seine Position, die er zum Öffnen des Zusatzschlosses 26 eingenommen hat, beibehalten kann und der Arbeitskopf 120 lediglich - wie durch einen Pfeil 123 angedeutet - in die mit strichlierten Linien gezeichnete Stellung verschwenkt werden kann, sodaß der Zugang zu jener Tür 18, bei der das Zusatzschloß 17 aufgesperrt wurde, frei ist.

In Fig.21 ist ein Teil einer Tür 18 gezeigt, die mit zwei Schlüssellöchern 21 für ein mechanisches Schloß 16 und ein Zusatzschloß 17 versehen ist. Um eine Zentrierung des Arbeitskopfes 120 bzw. des Schlüssels 108 mit der Betätigungsvorrichtung 106 bzw. 116 zu ermöglichen, sind auf das Schlüsselloch 21 bezogene Markierungen 124 dem Schlüsselloch 21 benachbart angeordnet, die mit Sensoren im Arbeitskopf 120 bzw. beidseits des Schlüssels 108 abgetastet werden können, um ein einwandfreies Einführen des Schlüssels 108 in das Schlüsselloch 21 des Schlosses zu ermöglichen.

In den Fig.22 und 23 wird die Möglichkeit der drahtlosen Energieübertragung über elektrische, magnetische oder elektromagnetische Felder gezeigt. Von besonderer Bedeutung ist dieses Prinzip bei der Automatisierung bestehender, rein mechanischer Schließfachanlagen, da wenig Eingriffe in die bestehende Anlage notwendig sind.

In Fig.22 ist eine Schließfachanlage 1 in Draufsicht dargestellt, entlang den Wänden befinden sich die Schließfächer 2. In der Raummitte ist die Aufstellung von Antennen 125 angedeutet, die sowohl Energie zur Versorgung der Zusatzschlösser 26 abstrahlen, als auf die zur Steuerung der Schlösser notwendigen Signaldaten abstrahlen bzw. die Antwortsignale der Zusatzschlösser empfangen. Diese Antennen sind wiederum mit der Zentralsteuereinheit 11 verbunden. Die Linien 126 deuten den durch die Antennen bestrahlten Bereich an.

In Fig.23 ist eine andere erfindungsgemäße Lösungsvariante dargestellte. Das Bild zeigt eine Wand der Schließfachanlage 1 mit den Schließfächern 2. Auf den Türen 18 befinden sich die Zusatzschlösser 26. Um diesen Block von Schließfächern ist nun eine Rahmenantenne 127 gelegt, die wiederum mit der Zentralsteuereinheit in Verbindung steht und sowohl Energie als auch Daten abstrahlt und zugleich Daten von den Zusatzschlössern empfängt. Die Zusatzschlösser 26, die in einer der vorher beschriebenen Varianten ausgeführt sein können, besitzen ebenso eine integrierte Antenne, z.B. in Form einer Spule ähnlich Fig.9, die mit der Rahmenantenne 127 in Wechselwirkung tritt und so die Daten und Energieübertragung bewerkstelligt.

In Fig.24 ist von einer Steuereinrichtung 128, wie sie in Fig.1 schematisch angedeutet wurde, ein Blockschaltbild dargestellt. Diese Steuereinrichtung umfaßt einen aus einem Bildschirm 129 und einer Eingabetastatur 130 gebildeten Bildschirmarbeitsplatz 8, einen Massenspeicher 131 und einen oder mehrere Protokolldrucker 12 zum Protokollieren der einzelnen Steuervorgänge; die Verknüpfung der Bildschirme 129, der Eingabetastaturen 130, des Massenspeichers 131, sowie der Protokolldrucker 12 und die Abgabe der entsprechenden Steuerbefehle an einen Netzwerkkontroller 132 erfolgt über die Zentralsteuereinheit 11. An diesen Netzwerkkontroller 132 sind jedem einzelnen Schließfach 2 zugeordnete Fachrechner, von welcher einer mit 133 bezeichnet ist, aber Leitungen 134 angeschlossen. An jedem Netzwerkkontroller können bei entsprechender Auslegung bis zu 2048 Fachrechner angeschlossen sein. Die Verbindung der Netzwerkkontroller 132 mit den Fachrechnern 133 kann über einen Vierdraht Safe-Bus 135 mit Stromversorgung und Halbduplexdatenübertragung, z.B. RS 422, erfolgen. Die Verbindung der Zentralsteuereinheit 11 mit dem Bildschirm 129 bzw. der Eingabetastatur 130, sowie dem Massenspeicher 131 und dem Protokolldrucker 12 kann über serielle Standardschnittstellen, z.B. RS 232 oder RS 422, oder nach einem frei festlegbaren Protokollprogramm erfolgen.

Desweiteren ist es auch möglich, die Verbindung zwischen dem Netzwerkkontroller 132 und den diesem zugeordneten Fachrechnern 133, wie anhand der vorstehenden Figuren beschrieben, über optische Verbindungen, beispielsweise moduliertes Infrarotlicht, Lichtleiter oder über Magnetfelder, z.B. induktiv oder per Hochfrequenz, wozu insbesondere auf die Darstellungen und Erläuterungen zu Fig.3, Fig.9 und 10 und Fig.22,23 Bezug genommen wird.

Diese zusätzlichen Übertragungsmöglichkeiten wurden durch dünn dargestellte Wellenlinien zwischen dem Netzwerkkontroller 132 und den diesem zugeordneten Fachrechnern 133 schematisch angedeutet.

Desweiteren ist es möglich, über eine serielle Schnittstelle oder ein weiteres Bus-System 136 die Zentralsteuereinheit mit einer Großrechenanlage 137 zusammenzuschalten.

In Fig.25 ist der prinzipielle Aufbau eines Fachrechnermoduls 138 gezeigt. Über den Safe-Bus 135 oder ein optisches bzw. magnetisches Kommunikationssystem 40 - welches durch Wellenlinien schematisch angedeutet ist - werden ein Energiewandler 139 und ein Datensender und
-empfänger 140, die jeweils einen Umsetzbauteil 38 bilden, mit Energie bzw. Informationen versorgt. Diese werden entsprechend aufgenommen und in eine für den nachgeordneten Fachrechner 133 verarbeitbare Form gebracht, wobei die Energie über eine Leitung 141 und die Informationen über eine Leitung 142 dem Fachrechner 133 zugeführt werden. An dem Fachrechner ist gegebenfalls unter Zwischenschaltung eines Verstärkers 143 ein Antrieb 144 für ein Zusatzschloß 26 angeordnet. Desweiteren sind mit dem Fachrechner 133 Meßwertgeber 60, 61, 62 und 80 verbunden. Mit dem Meßwertgeber 60 kann festgestellt werden, ob das Schloß verriegelt oder geöffnet ist. Mit dem Meßwertgeber 61 ist es möglich festzustellen, ob beispielsweise eine unerwünscht hohe bzw. unerlaubt hohe Temperatur auftritt und dementsprechend beispielsweise ein gewaltsamer Öffnungsversuch stattfindet. Mit dem Meßwertgeber 62 kann festgestellt werden, ob die Tür 18 geöffnet oder verschlossen ist. Der Meßwertgeber 80 kann durch einen kapazitiven Sensor gebildet sein, der als Vandalenschutz wirkt. Die von den einzelnen Meßwertgebern kommenden Signale werden im Fachrechner 133 überprüft, gegebenfalls validiert und über die Leitung 142 dem Datensender und
-empfänger 140 zugeführt. Dort werden sie entsprechend dem jeweiligen Protokoll in den Safe-Bus 135 umformatiert und über den Safe-Bus 135 der Zentralsteuereinheit 11 übermittelt.

Diese Übermittlung der Signale von der Zentralsteuereinheit 11 zu den Datensender und -empfänger 140 bzw. von diesem zurück an die Zentralsteuereinheit 11 kann durch eine entsprechende Veränderung von Taktimpulsen erreicht werden.

Der Ablauf eines derartigen Steuer- und Überwachungsverfahren ist in den Fig.26 bise28 an der Signalfolge in einem Safe-Bus 135 dargestellt. In Fig.26 ist ein Impulsverlauf dargestellt, wobei auf der Abszisse die Spannung in Volt und auf der Ordinate die Zeit in Millisekunden eingetragen ist. Das Spannungsniveau in der Leitung 142 beträgt z.B. 15 Volt, wobei der Fachrechner 133 über einen Open-Collektor-Ausgang die Spannung in Abstand einer ms für ca. 0,25 ms auf 0 Volt verringert. Dadurch ergeben sich aufeinanderfolgende Taktimpulse 148.

Dieser theoretische Spannungsverlauf in der Leitung 142 wird nun, wenn an den Netzwerkkontroller 132 eine Mehrzahl von Fachrechnern 133,145,146 und 147 - Fig.24 - angeschlossen sind, in der in Fig.27 bzw. Fig.28 beschriebenen Form verändert. Zur Unterscheidung der Fachrechner sind diese mit einer systeminternen Adresse versehen. So ist die Adresse für den Fachrechner 133 z.B. "0", für den Fachrechner 145, 146, 147 "1, 2, 3". In beiden Figuren ist der Spannungsverlauf in der Leitung 142 entsprechend der Darstellung in Fig.26 dargestellt. Dabei zeigt der Spannungsverlauf in der Fig. 27 die Veränderungen, die durch die Fachrechner 133 bewirkt werden, während der Spannungsverlauf in Fig. 28 zusätzlich die Veränderungen im Spannungsverlauf, die durch den Netzwerkkontroller 132 bewirkt werden können, zeigt. Wie nachfolgend anhand von Blockschaltbildern des Netzwerkkontrollers 132 und des Fachrechner 133 gezeigt wird, zählt jeder Fachrechner 133 Taktimpulse 148 mit, wobei zur Erläuterung des Steuerverfahrens davon ausgegangen wird, daß eine Steuersequenz zum Zeitpunkt t0 beginnt, d.h. durch den Anstieg der Spannung in der Leitung 142 von 0 Volt auf 15 Volt weiß der dem Schließfach mit der Adresse "0" zugeordnete Fachrechner 133, - wie in Fig.24 anhand der rechten Gruppe der Fachrechner gezeigt - daß er angesprochen wird. Ist das Schließfach nunmehr ordnungsgemäß geschlossen, wovon im vorliegenden Fall ausgegangen wird, so wird durch den Fachrechner 133 der Spannungspegel in der Leitung 142 bereits nach 0,5 ms, nicht erst wie mit strichlierten Linien gezeigt nach 0,75 ms, auf 0 Volt abgesenkt. Da der Netzwerkkontroller 132 ebenfalls an der Leitung 142 anliegt, stellt er diesen vorzeitigen Spannungsabfall fest und kann daher diesen als Rückmeldung des Fachrechners 133, wonach die Tür des Schließfaches ordnungsgemäß geschlossen ist, feststellen.

Nach dem Ablauf einer ms steigt die Spannung in der Leitung 142 wieder auf 15 Volt an, wodurch ein Fachrechner 145 - Fig.24 - angesprochen ist. Wird nun davon ausgegangen, daß dieses Schließfach mit der internen Adresse "1" geöffnet ist, so bleibt der Spannungsverlauf in der Leitung 142 unverändert, d.h. die Spannung von 15 Volt liegt über 0,75 ms an. Damit kann der Netzwerkkontroller 132 feststellen, daß beim Schließfach mit der Adresse "1" die Türe geöffnet ist. Ein Taktimpuls 149 ist dadurch gegenüber dem in Fig.26 gezeigten Taktverlauf unverändert.

Nachdem nach dem Taktimpuls 149 die Spannung in der Leitung 142 wieder auf 15 Volt angestiegen ist, wird dadurch ein Fachrechner 146 eines dritten Schließfaches mit der internen Adresse "2" aktiviert. Es wird dabei davon ausgegangen, daß das dem Fachrechner 146 zugeordnete Schließfach defekt ist. Dementsprechend setzt ein Taktimpuls 150 bereits beispielsweise nach 0,25 ms ein und die Spannung in der Leitung 142 sinkt nach dieser Zeit bereits wieder auf 0 Volt zurück. Damit kann der Netzwerkkontroller 132 nunmehr feststellen, daß das Schließfach mit der Adresse "2" defekt ist. Nach dem Ende des Taktimpulses 150 steigt die Spannung dann wieder auf 15 Volt an, wodurch sich ein weiterer Fachrechner 147 mit der Adresse "3" aktiviert. In diesem Fall wird ebenso wie beim Fachrechner 133 davon ausgegangen, daß die Türe des Schließfaches offen ist. Dementsprechend setzt ein Taktimpuls 151 bereits nach 0,5 ms ein.

Es ist für den auf diesem Gebiet tätigen Fachmann ohne weiteres ersichtlich, daß durch eine derartige Veränderung der Taktimpulse bzw. des Spannungsverlaufes in der Leitung 142 auch mehr als die beschriebenen unterschiedlichen Zustände dargestellt werden können. So ist es unter anderem auch möglich, beispielsweise bei einer Kürzung des Taktimpulses auf 0,1 ms dem Netzwerkkontroller 132 anzuzeigen, daß eine unerlaubte Öffnung des Faches vorliegt. Andererseits ist es aber ebenso möglich, daß ein Fachrechner 133 bzw. 145 oder 146 oder 147 im Falle einer unerlaubten Öffnung nur ein, der offenen Tür entsprechendes Signal bzw. einen Taktimpuls 148 oder 151 abgibt, wobei durcn die Netzwerkkontroller 132 aufgrund eines internen Vergleichs festgestellt werden kann, ob eine Freigabeberechtigung vorliegt, daß das Schließfach geöffnet werden kann oder nicht. Liegt eine derartige Freigabe nicht vor, so ist der Netzwerkkontroller 132 in der Lage, an das Gesamtsystem einen ein Alarmsignal generierendes Signal abzugeben. Dabei ist es eben möglich, daß die Auslösung des Taktimpulses nicht alleine durch den die Schließ- oder Öffnungsstellung der Tür anzeigenden Meßwertgeber, sondern auch durch die anderen Meßwertgeber 60,61 und 80 aktiviert werden kann.

Schließlich ist in Fig.28 gezeigt, wie vom Netzwerkkontroller dem jeweiligen Fachrechner 133,145,146 und 147 die Information zum Öffnen des Bankschlosses übermittelt werden kann. Dies erfolgt dadurch, daß die zwischen zwei Taktimpulsen 148 bis 151 liegende Versorgungsspannung anstatt 15 Volt nur 10 Volt beträgt, wie dies zwischen dem Taktimpuls zum Zeitpunkt t0 und dem Taktimpuls 148 bzw. dem Taktimpuls 150 und dem Taktimpuls 151 in Fig. 28 gezeigt ist.

In Fig.29 ist das Blockschaltbild eines Netzwerkkontrollers 132 gezeigt. Der Netzwerkkontroller liegt an einer Energiequelle mit beispielsweise +24 Volt an, über die auch unter Umständen über entsprechende Spannungsumsetzer bzw. Regler ein Mikroprozessor 152 mit Energie versorgt wird. Von der Energiequelle wird über einen Spannungswandler die Leitung 142 über einen Schutzwiderstand 153 mit einer Referenzspannung von 15 Volt versorgt. Zur Erzeugung der Taktimpulse ist ein Taktsteuerglied 154, ein Öffnerglied 155 und ein Empfangsglied 156, die gleichzeitig auch mit der Leitung 142 verbunden sind. Entsprechend den Befehlen des Mikroprozessors 152 wird nunmehr in einem Abstand von beispielsweise 1 ms, dieser Abstand kann aber gleichfalls kleiner oder größer sein und beispielsweise 5 ms betragen, das Taktsteuerglied 154, beispielsweise ein Transistor, angesteuert, der einen Open-Collektor-Ausgang 157 aufweist, der die Spannung in der Leitung 142 auf 0 reduziert. Nach der fix voreingestellten Taktlänge wird die Beaufschlagung des Taktsteuergliedes 154 unterbrochen, worauf die Spannung in der Leitung 142 wieder auf 15 Volt ansteigt. Soll nun zwischen zwei Taktimpulsen dem angesprochen Schließfach der Befehl bzw. die Mitteilung übermittelt werden, daß das Fach geöffnet werden soll, so kann über ein Öffnerglied 155, welches ebenfalls einen Open-Collektor-Ausgang 157 aufweist, die Spannung über ein Spannungsbegrenzungsglied 158, beispielsweise eine Z-Diode, die auf einen Schwellwert von 10 Volt eingestellt ist, die Spannung in der Leitung 142 auf 10 Volt begrenzt werden. Dadurch ist es möglich, die in Fig.28 gezeigte Form des Spannungsverlaufes zu erzielen, wobei durch die niedere Spannung in der Leitung ein Fachrechner 133 erkennen kann, daß ein Antrieb 144 zu Öffnen ist.

In Fig.30 ist ein Blockschaltbild des Fachrechners 133 gezeigt, der an der Leitung 142 angeschlossen ist. Zum Auswerten der einzelnen Informationen ist ebenfalls ein Mikroprozessor 159 vorgesehen. Der gesamte Fachrechner 133 wird über die Leitung 142 mit Spannung versorgt, wozu ein Siebglied 160 und ein Spannungsregler 161 vorgesehen ist. Weiters ist der Mikroprozessor 159 über zwei Schwellwertschalter 162, 163 mit der Leitung 142 verbunden. Hierbei kann es sich ebenfalls um Vergleichsglieder handeln, die jeweils über einen Eingang mit einer Referenzspannung beaufschlagt werden. Je nach der an der Leitung 142 anliegenden Spannung wird nun über den Schwellwertschalter 162 bzw. dem Schwellwertschalter 163 ein Signal an den Mikroprozessor 159 abgegeben. Nachdem der am Eingang 164 anliegende Referenzwert beim Schwellwertschalter 162 auf größer 10 Volt und beim Schwellwertschalter 163 auf größer 5 Volt eingestellt ist, Können drei unterschiedliche Spannungszustände in der Leitung 142, nämlich Spannung 0 Volt entspricht keinem Signal am Eingang von den Schwellwertschaltern 162 und 163, 15 Volt, zumindest der Ausgang des Schwellwertschalters 162 ist beaufschlagt und eventuell der Ausgang des Schwellwertschalters 163 und 10 Volt, nur der Ausgang des Schwellwertschalters 163 ist mit einem Signal belegt, durch den Mikroprozessor 159 erkannt werden.

Entsprechend den anhand der Fig.26 bis 28 definierten Eingangszuständen bedeutet nun eine Beaufschlagung der vom Schwellwertschalter 163 führenden Leitung mit einem Signal, daß der Antrieb 144 gegebenenfalls über einen Verstärker 143 zu beaufschlagen ist. Durch das Zurückziehen des Riegels mit dem Antrieb 144 wird der` Meßwertgeber 60 aktiviert und übermittelt an den Mikroprozessor 159 die Meldung "Bankschloß bzw. Riegel offen". Dementsprechend wird beim selben oder bei längerer Ansprechzeit des Antriebes 144 beim nächstfolgenden Abfragezyklus die Referenzspannung von 15 Volt mit dem Taktimpuls 148 bzw. 151 vorzeitig auf 0 abgesenkt. Dies erfolgt wieder über einen Open-Collektor-Ausgang 157 und einem zwischen diesem und der Leitung 142 angeordneten Kondensator 165. Desweiteren kann dann nach dem Öffnen der Tür des Schließfaches mit dem Meßwertgeber 80 festgestellt werden, daß die Tür geöffnet ist, worauf der Spannungsabfall in der Leitung 142 auf 0 Volt entsprechend dem Taktimpuls 149, also ohne Veränderung gegenüber dem Normaltaktimpuls, erfolgen.

Mit einer derartigen relativ einfach aufgebauten Einheit ist es daher möglich eine Vielzahl von Fachrechnern ohne hohen schaltungstechnischen Aufwand, insbesondere mit einem geringen Aufwand an Leitungen, mit Energie und Informationen zu versorgen. Durch die zusätzliche Zwischenschaltung des Kondensators 165 zwischen dem Mikorprozessor 159 und der Leitung 142 wird sichergestellt, daß auch bei einen Ausfall des Fachrechners 133 die weiteren Fachrechner 145,146 und 147 nicht blockiert werden und der Betrieb der Anlage aufrechterhalten werden kann.

In Fig.31 ist ein weiteres Blockschaltbild eines Fachrechners 146 gezeigt. Zur Übermittlung der Informationen von der Leitung 142 zu dem Fachrechner 146 sind induktive Schleifen 166,167 einander zugeordnet, wie dies beispielsweise anhand des Ausführunsgsbeispiels in den Fig. 9 bis 11 bereits gezeigt wurde. Von der induktiven Schleife 167 führen Leitungen 69 zum Fachrechner 146. Zur Energieversorgung eines Mikroprozessors 159 ist ein Siebglied 160, beispielsweise ein Gleichrichter, vorgesehen, dem ein Spannungsregler 161 nachgeschaltet ist. Parallel zu einer Verbindungsleitung zwischen dem Spannungsregler 161 und dem Mikroprozessor 159 kann ein Energiespeicher 168 vorgesehen sein. Dieser wird bevorzugt durch eine Batterie gebildet. Der Mikroprozessor weist ein Taktseuerglied 169 auf, mit dem die internen Rechenvorgänge gesteuert werden. Zur Versorgung des Mikroprozessors 159 mit Informationen sind die Leitungen 69 mit einem Empfänger 170 und einem Umsetzbauteil 171 verbunden, der seinerseits mit dem Mikroprozessor 159 zusammengeschaltet ist. Ein Ausgang des Mikroprozessors 159 ist an einen Umsetzbauteil 172 und einem Sender 173 angeschlossen.

Weiters kann an dem Mikroprozessor 159, wie schematisch gezeigt, eine Kodiereinheit 174 angeschlossen sein, mit der es möglich ist, die Fachnummer einzugeben bzw. zu programmieren.

Weiters ist der Mikroprozessor 159 mit einem Meßwertgeber 61, beispielsweise einem kapazitiven Sensor, verbunden, der über ein Auswertglied 175 und einem Oszillator 176 am Mikroprozessor 159 anliegt. Zusätzlich ist es auch möglich, eine Ringleitung 177 als Vandalenschutz am Mikroprozessor 159 anzuschließen. Über die Meßwertgeber 60 und 80 kann dann festgestellt werden, ob der Riegel offen oder geschlossen und die Tür des Schließfaches 2 zu oder offen ist.

Über ein Schaltglied 178, z.B. einem Open-Collektor-Ausgang, kann ein Antrieb 144 bzw. 78 zum Betätigen einer Blende 74 mit einer Ausnehmung 77 beaufschlagt werden, sodaß ein Schlüsselloch 21 für die Bedienung mit einem Schlüssel freigegeben oder verschlossen wird.

In Fig.32 ist ein auf der Tür 18 eines Schließfaches 2 befestigtes Schloß 16 sowie ein Zusatzschloß 17 dargestellt. Die Befestigung der Tür 18 erfolgt, wie dies bereits anhand der vorstehenden Figuren erläutert wurde, beispielsweise an einer Panzerwand 19. Das Schloß 16 weist einen Sperriegel 24 auf, mit dem die Tür 18 gegenüber der Panzerwand 19 verriegelt werden kann. Das ursprünglich vorgesehene Zusatzschloß 17, welches bei einem mechanischen Zweischloßsystem als Banksperre dient, weist einen Spiegel 179 auf, der im vorliegenden Fall nun dazu verwendet wird, um ein Zusatzschloß 26 in seiner Lage auf der Tür 18 zu fixieren. Durch ein Verdrehen eines Schlüssels 22 des Zusatzschlosses 17 kann der Sperriegel 179 zurückgezogen und damit ein Haltebügel 180, mit dem das Zusatzschloß 26 fix verbunden ist, freigegeben werden. Dadurch ist es beispielsweise im Falle eines Defektes möglich, das Zusatzschloß 26 auszutauschen, ohne das der Schließfachinhaber anwesend sein muß. Zur Fixierung des Zusatzschlosses 26 dient ein Führungszapfen 181.

Das Zusatzschloß 26, welches nunmehr eine fernbetätigbare Freigabe des Schließfaches 2 ermöglicht, umfaßt einen Sperrstift 27, der durch eine Feder 182 vom Sperriegel 24 weggedrückt wird. Hat der Schließfachkunde das Schließfach 2 benutzt, drückt er den Sperrstift 27 gegen die Wirkung der Feder 182 in die in vollen Linien gezeichnete Stellung, in der er durch einen ebenfalls belasteten Sperrzapfen 183 derart festgelegt wird, daß das dem Sperriegel 24 zugewandte Ende in diesen eingreift und eine Verstellbewegung desselben unmöglich macht. Will der Schließfachkunde dann sein Schließfach wieder benutzen, so wird der Sperrstift 27 durch das Zurückziehen des Sperrzapfens 183, beispielsweise über einen durch einen Elektromagnet gebildeten Antrieb 184 in die in strichlierten Linien gezeichnete Stellung zurückgezogen, worauf der Sperrzapfen 183 ebenfalls die strichlierte Stellung einnnimmt und der Sperriegel 24 mit dem Schloß 16 bewegt werden kann. Durch diese Ausbildung kann bei der Nachrüstung von Schließfächern, die mit zwei mechanischen Schlössern ausgestattet sind, auch das durch die Fernsteuerung nicht mehr benötigte Bankschloß als Notbetätigung für das fernbetätigte Bankschloß verwendet werden.

## Patentansprüche

1. Schließfachanlage (1) mit mehreren Schließfächern (2), die jeweils mit einer eigenen Tür (18) versehen sind, die eine Sperreinrichtung (15) mit einem mechanischen Schloß (16) aufweist, dadurch gekennzeichnet, daß die Sperreinrichtung (15) ein dem Schloß (16) zugeordnetes Zusatzschloß (17) umfaßt, welches einen elektrischen Antrieb (29) für eine Sperreinrichtung (15) aufweist und daß die Sperreinrichtung (15) eine den Zugang zum mechanischen Schloß (16) und bzw. oder dessen Verstellung blockierende Ruhestellung und eine diesen Zugang und bzw. oder die Verstellung freigebende Öffnungsstellung umfaßt und daß das Zusatzschloß (17) über Befestigungsmittel (31) auf der Tür (18) des Schließfaches (2) vor einem Schlüsselloch (21) des mechanischen Schlosses (16) befestigt ist.

2. Schließfachanlage (1) mit mehreren Schließfächern (2), die jeweils mit einer eigenen Tür versehen sind, die eine auf der einem Innenraum des Schließfaches (2) zugewandten Seite der Tür (18) angeordnete Sperreinrichtung (15) mit einem mechanischen Schloß (16) aufweist, dadurch gekennzeichnet, daß die Sperreinrichtung (15) ein dem Schloß (16) zugeordnetes Zusatzschloß (17) umfaßt, welches nur einen fernbetätigbaren elektrischen Antrieb (29) für eine Sperreinrichtung (15) aufweist und daß die Sperreinrichtung (15) eine deren Verstellung bzw. die des im Innenraum angeordneten mechanischen Schlosses (16) blockierende Ruhestellung und eine die Verstellung freigebende Öffnungsstellung umfaßt, und daß das Zusatzschloß (17) auf der von einem Innenraum des Schließfaches (2) abgewendeten Außenseite der Tür (18) angeordnet und über Befestigungsmittel (31) mit dieser verbunden ist.

3. Schließfachanlage nach Anspruch 1 oder 2, dadurch gekennzeichnet, daß die Zusatzschlösser (17) der einzelnen Schließfächer (2) mit einer Steuereinrichtung (128) und bzw. oder einer Zentralsteuereinheit (11) verbunden sind.

4. Schließfachanlage nach einem oder mehreren der Ansprüche 1 bis 3, dadurch gekennzeichnet, daß das Befestigungsmittel (31) durch eine am Zusatzschloß (17) angeordnete selbsthaftende Kleberschicht (32) gebildet ist.

5. Schließfachanlage nach einem oder mehreren der Ansprüche 1 bis 4, dadurch gekennzeichnet, daß das Befestigungsmittel (31) durch ein mit dem mechanischen Schloß (16) in der Tür (18) zusammenwirkendes Halteorgan gebildet ist.

6. Schließfachanlage nach einem der Ansprüche 2 bis 5, dadurch gekennzeichnet, daß die Sperreinrichtung (15) einen Drehriegel (51) aufweist, der einen aus dem Zusatzschloß (26) vorragenden Betätigungsknopf (54) und eine Öffnung (53) in einer Riegelplatte durchdringende Sperrnasen (52) umfaßt, die auf dem Drehriegel (51) angeordnet sind und daß die Sperrnasen (52) eine mit der Öffnung (53) fluchtende Öffnungsstellung und eine gegenüber dieser verdrehte Schließstellung aufweisen und daß dem Drehriegel (51) eine Arretiervorrichtung (57) mit einer Federvorrichtung (56), die eine in Schließstellung des Drehriegels (51) gerichtete Vorspannkraft ausübt und einem Sperrglied (55) zugeordnet ist, das mit einem Riegel (59) und einem Antrieb (58) zusammenwirkt.

7. Schließfachanlage nach einem der Ansprüche 2 und 6, dadurch gekennzeichnet, daß die Sperreinrichtung (15) einen senkrecht zur Tür (18) angeordneten, verstellbaren Sperrstift (27) aufweist, der über eine Federvorrichtung (30) mit einer entgegen einen Sperriegel (24) des mechanischen Schlosses (16) gerichteten Vorspannkraft in einer in den Sperriegel (24) eingreifenden Ruhestellung belastet und in dieser über ein Sperrglied gehalten ist, dem ein senkrecht zum Sperrstift (27) verstellbar gelagerter elektrischer Antrieb (29) zugeordnet ist.

8. Schließfachanlage nach einem der Ansprüche 2,6 und 7, dadurch gekennzeichnet, daß die Sperreinrichtung (15) einen senkrecht zur Tür angeordneten, verstellbaren Sperrstift (27) aufweist, der über eine Federvorrichtung (30) mit einer gegen einen Sperriegel (24) des mechanischen Schlosses (16) gerichteten Vorspannkraft in einer in den Sperriegel (24) eingreifenden Ruhestellung gehalten und durch einen Antrieb (29) gegen die Wirkung der Federvorrichtung (30) verstellbar ist.

9. Schließfachanlage nach Anspruch 1, dadurch gekennzeichnet, daß eine das Zusatzschloß (26) senkrecht zu einer Türoberfläche durchsetzende Öffnung der Sperreinrichtung (15) deckungsgleich zum Schlüsselloch (21) des mechanischen Schlosses (16) angeordnet ist.

10. Schließfachanlage nach einem der Ansprüche 1 und 9, dadurch gekennzeichnet, daß das Zusatzschloß (17) zumindest eine relativ gegenüber dem Schlüsselloch (21) verstellbare, mit dem Antrieb (78) verbundene Blende (74) aufweist.

11. Schließfachanlage nach einem oder mehreren der Ansprüche 1 bis 10, dadurch gekennzeichnet, daß mehreren Zusatzschlössern (17) von mehreren Türen (18) ein Antrieb (107) zugeordnet ist, der in einer relativ zu diesen verstellbaren Betätigungsvorrichtung (106) angeordnet ist.

12. Schließfachanlage nach Anspruch 11, dadurch gekennzeichnet, daß der Antrieb (107) mit einem Schlüssel (108) für das Zusatzschloß (17) bewegungsverbunden ist, der insbesondere eine innerhalb der Betätigungsvorrichtung (106) liegende Ruhestellung und eine außerhalb derselben liegende Sperrstellung aufweist.

13. Schließfachanlage nach einem oder mehreren der Ansprüche 1 bis 12, dadurch gekennzeichnet, daß dem Befestigungsmittel (31) und bzw. oder der Blende (74) und bzw. oder dem Zusatzschloß (17) und bzw. oder der Betätigungsvorrichtung mit der Steuervorrichtung (34) verbundene Meßwertgeber (61,62) zugeordnet sind.

14. Schließfachanlage nach einem der Ansprüche 1 und 10, dadurch gekennzeichnet, daß der Sperrvorrichtung (50), insbesondere der Blende (74), in der Ruhestellung ein Meßwertgeber (60) zugeordnet ist, der bei Verstellung der Blende (74)aus der Ruhestellung aktiviert ist.

15. Schließfachanlage nach einem oder mehreren der Ansprüche 1 bis 14, dadurch gekennzeichnet, daß der dem Zusatzschloß (17) zugeordnete Meßwertgeber (61,62) bei einer Entfernung von der Tür (18) des Schließfaches aktiviert ist.

16. Schließfachanlage nach einem oder mehreren der Ansprüche 1 bis 15, dadurch gekennzeichnet, daß die Steuervorrichtung (34) bzw. der Fachrechner (133) über Umsetzbauteile (171,172), z.B. Modulator oder Demodulator, mit einem Kommunikationssystem zur Energien und bzw. oder Signalübermittlung zwischen dem Fachrechner (133) bzw. der Steuervorrichtung (34) und der Energiequelle und bzw. oder einer Zentralsteuereinheit (11) verbunden ist.

17. Schließfachanlage nach Anspruch 16, dadurch gekennzeichnet, daß das Kommunikationssystem (85) durch eine mit den Steuereinrichtungen verbundene, gegenüber der Panzerwand (19) isolierte Leitung (72) und der Panzerwand (19) der Schließfachanlage (1) gebildet ist.

18. Schließfachanlage nach Anspruch 1, dadurch gekennzeichnet, daß die Leitung (72) durch eine auf den Türen (18) der Schließfächer (2) unter Zwischenschaltung eine Isolierschicht (88) angeordnete Leiterbahn (86,87) gebildet ist.

19. Schließfachanlage nach Anspruch 18, dadurch gekennzeichnet, daß die Leiterbahn (86,87) aus einem elektrisch leitenden, insbesondere halbleitendem, Kunststoff besteht.

20. Schließfachanlage nach einem oder mehreren der Ansprüche 1 bis 19, dadurch gekennzeichnet, daß die Verbindung der Leiterbahn (86,87) zwischen den Türen (18) und bzw. oder dem Korpus über Kontaktvorrichtungen (91) erfolgt.

21. Schließfachanlage nach einem oder mehreren der Ansprüche 1 bis 20, dadurch gekennzeichnet, daß die Leitung (96) durch einen Lichtleiter (103) gebildet ist und zwischen den Türen (18) und bzw. oder der Panzerwand (19) Übertragungsglieder (101,102) zur drahtlosen Verbindung von Lichtleitern (103) angeordnet sind.

22. Schließfachanlage nach einem oder mehreren der Ansprüche 1 bis 21, dadurch gekennzeichnet, daß die Übertragungsglieder (101,102) mit einer schwenkbaren Optik versehen sind.

23. Schließfachanlage nach einem oder mehreren der Ansprüche 1 bis 22, dadurch gekennzeichnet, daß zwei Leiterbahnen (86,94) vorgesehen sind und eine auf der Tür (18) angeordnete Leiterbahn (86) bei geschlossener Tür (18) mit der einen und bei geöffneter Tür (18) mit der anderen Leiterbahn (94) zusammengeschaltet ist.

24. Schließfachanlage nach einem oder mehreren der Ansprüche 1 bis 23, dadurch gekennzeichnet, daß die Kontaktvorrichtung (91) durch auf der Tür (18) und einen Korpus bildenden Panzerwand (19) oder zwischen den Türen (18) miteinander fluchtend angeordnete Kontakte (92) gebildet ist.

25. Schließfachanlage nach einem oder mehreren der Ansprüche 1 bis 24, dadurch gekennzeichnet, daß das Kommunikationssystem (85) zwischen den Zusatzschlössern (26) und der Energiequelle (42) und bzw. oder der Zentralsteuereinheit (11) drahtlos erfolgt.

26. Schließfachanlage nach einem oder mehreren der Ansprüche 1 bis 25, dadurch gekennzeichnet, daß die Kontaktvorrichtung (91) durch auf der Tür (18) und am Korpus bzw. dessen Panzerwand (19) angeordnete, induktive oder kapazitive Übertragungsvorrichtungen gebildet ist.

27. Schließfachanlage nach einem oder mehreren der Ansprüche 1 bis 26, dadurch gekennzeichnet, daß das Kommunikationssystem (85) einen, mit einer Steuereinrichtung (128) verbundenen Empfänger (170) und einen von diesen distanzierten, mit der Energiequelle und bzw. oder der Zentralsteuereinheit verbundenen Sender (173) für Trägerstrahlungen und bzw. oder -schwingungen und bzw. oder Kraftfelder, wie zum Beispiel Wärme, Licht, Schall, Magnet oder dgl., aufweist.

28. Schließfachanlage nach einem oder mehreren der Ansprüche 1 bis 27, dadurch gekennzeichnet, daß das Kommunikationssystem (40) zwischen der Energiequelle (42) und dem Zusatzschloß (26) einen Lichtsender und einen Lichtempfänger, insbesondere für Infrarotlicht, umfaßt.

29. Schließfachanlage nach einem oder mehreren der Ansprüche 1 bis 28, dadurch gekennzeichnet, daß der Umsetzbauteil (38) des Kommunikationssystems (40) zwischen der Zentralsteuereinheit (11) und dem Zusatzschloß (26) Umsetzglieder zum Überlagern der Trägerstrahlen mit Informationen und zum Aussieben der Informationen aus den Trägerstrahlen aufweist.

30. Schließfachanlage nach einem der Ansprüche 1, 9 und 10, dadurch gekennzeichnet, daß das Zusatzschloß (26) das Schlüsselloch (21) für das in der Tür (18) angeordnete Schloß (16) und gegebenenfalls das Zusatzschloß (47) abdeckt.

31. Schließfachanlage nach einem oder mehreren der Ansprüche 1 bis 30, dadurch gekennzeichnet, daß das Zusatzschloß (26) oder eine Gruppe von Zusatzschlössern mit einer Eingabe- und/oder Lesevorrichtung verbunden ist.

32. Schließfachanlage nach einem oder mehreren der Ansprüche 1 bis 31, dadurch gekennzeichnet, daß die Leitungen (33) der Kommunikationssysteme (40) in einem Gehäuse (48) des Zusatzschlosses (26) angeordnet sind.

33. Schließfachanlage nach einem oder mehreren der Ansprüche 1 bis 32, dadurch gekennzeichnet, daß die Gehäuse (48) der Zusatzschlösser (26) von einander benachbarten Türen (18) über Kontaktvorrichtungen (91) miteinander verbunden sind.

## Claims

1. Locker unit (1) comprising several lockers (2), each of which is provided with its own door (18), which has a locking device (15) with a mechanical lock (16), characterized in that the locking device (15) comprises in association with the lock (16): auxiliary lock (17), which has a electrical drive (29) for a locking device (15) ad that the locking device (15) comprises a rest position which blocks access to the mechanical lock (16) and/or its movement, and an open position which allows this access and/or movement ad that the auxiliary lock (17) is fixed by fastening means (31) on the door (18) of the locker (2) in front of a keyhole (21) of the mechanical lock (16).

2. Locker unit (1) comprising several lockers (2), each of which is provided with its own door, which has a locking device (15) with a mechanical lock (16) arranged on the side of the door (18) facing towards the interior of the locker (2), characterized in that the locking device (15) comprises a auxiliary lock (17) associated with the lock (16), which comprises only a remote-control electrical drive (29) for a locking device (15) and that the locking device (15) comprises a rest position which blocks its movement or that of the mechanical lock (16) arranged in the interior, and an open position allowing the movement, and that the auxiliary lock (17) is arranged on an outside of the door (18) facing away from the interior of the locker (2) and is connected with it by fastening means (31).

3. Locker unit according to claim 1 or 2, characterized in that the auxiliary locks (17) of the individual lockers (2) are connected with a control device (128) and/or a central control unit (11).

4. Locker unit according to one or more of claims 1 to 3, characterized in that the fastening means (31) are formed by a self-adhesive glue layer (32) arranged on the auxiliary lock (17).

5. Locker unit according to one or more of claims 1 to 4, characterized in that the fastening means (31) are formed by a holding element that acts together with the mechanical lock (16) in the door (18).

6. Locker unit according to one of claims 2 to 5, characterized in that the locking device (15) comprises a rotating bolt (51), which comprises a activation button (54) which protrudes from the auxiliary lock (26), and locking projections (52) which penetrate a opening (53) in a locking plate, these projections being arranged on the rotating bolt (51), and that the locking projections (52) have an open position which aligns with the opening (53), and a closed position in which they are turned relative to the opening, and that the rotating bolt (51) is associated with a stop device (57) which has a spring device (56), which exerts a preliminary tension in the direction of the closed position of the rotating bolt (51), and which is associated with a locking element (55) which acts together with a bolt (59) and a drive (58).

7. Locker unit according to one of the claims 2 and 6, characterized in that the locking device (15) comprises an adjustable locking pin (27) arranged perpendicular to the door (18), which, by means of a spring device (30) has preliminary tension put on it against the direction of the locking bolt (24) of the mechanical lock (16) in a rest position in which it engages with the locking bolt (24), and is held in this position by means of a locking element which is associated with an electrical drive (29) which is mounted to be adjustable perpendicular to the locking pin (27).

8. Locker unit according to one of claims 2,6 and 7, characterized in that the locking device (15) comprises an adjustable locking pin (27) which is arranged perpendicular to the door, which, by means of a spring device (30) is held in a rest position in which it engages with the locking bolt (24), by a preliminary tension against the direction of a locking bolt (24) of the mechanical lock (16), and which can be adjusted by means of a drive (29) against the effect of the spring device (30).

9. Locker unit according to claim 1, characterized in that an opening of the locking device (15) which goes through the auxiliary lock (26) is arranged perpendicularly to a door surface in order to be aligned with the keyhole (21) of the mechanical lock (16).

10. Locker unit according to one of claims 1 and 9, characterized in that the auxiliary lock (17) comprises at least one shutter (74) connected with the drive (78), which is adjustable relative to the keyhole (21).

11. Locker unit according to one or more of claims 1 to 10, characterized in that several auxiliary locks (17) of several doors (18) are associated with a drive (107), which is arranged in an activation device (106) which is adjustable relative to these.

12. Locker unit according to claim 11, characterized in that the drive (107) is connected in a movable manner with a key (108) for the auxiliary lock (17), which in particular, has a rest position lying within the activation device (106) and a locking position lying outside the same.

13. Locker unit according to one or more of claims 1 to 12, characterized in that the fastening means (31) and/or the shutter (74) and/or the auxiliary lock (17) and/or the activation device are associated with measuring devices (61, 62) connected with the control device (34).

14. Locker unit according to one of claims 1 and 10, characterized in that locking device (50), in particular the shutter (74) in the rest position, is associated with a measuring device (60), which is activated when the shutter (74) is moved out of the rest position.

15. Locker unit according to one or more of claims 1 to 14, characterized in that the measuring device (61, 62) associated with the auxiliary lock (17) is activated at a distance from the door (18) of the locker.

16. Locker unit according to one or more of claims 1 to 15, characterized in that the control device (34) or the locker computer (133) is connected, by means of translation components (171, 172), for example modulator or demodulator, with a communication system for energy and/or signal transmission between the locker computer (133) or the control device (34) and the energy source and/or a central control unit (11).

17. Locker unit according to claim 16, characterized in that the communication system (85) is formed by a line (72), insulated from the armored wall (19) and connected with the control devices, and the armored wall (19) of the locker unit (1).

18. Locker unit according to claim 1, characterized in that the line (72) is formed by a track (86, 87) arranged on the doors (18) of the lockers (2), with an insulating layer (88) arranged in between.

19. Locker unit according to claim 18, characterized in that the track (86, 87) consists of an electrically conductive, in particular semi-conductive, plastic material.

20. Locker unit according to one or more of claims 1 to 19, characterized in that the connection of the track (86, 87) between the doors (18) and/or the corpus takes place by means of contact devices (91).

21. Locker unit according to one or more of claims 1 to 20, characterized in that the line (96) is formed by a photoconductor (103) and that transmission elements (101, 102) for wireless connection of photoconductors (103) are arranged between the doors (18) and/or the armored wall (19).

22. Locker unit according to one or more of claims 1 to 21, characterized in that the transmission elements (101, 102) are provided with a swivelling optic.

23. Locker unit according to one or more of claims 1 to 22, characterized in that two tracks (86, 94) are provided and that, when the door (18) is closed, a track (86) arranged on the door (18) is connected with the one track and when the door (18) is open, with the other track (94).

24. Locker unit according to one or more of claims 1 to 23, characterized in that the contact device (91) is formed by contacts (92), arranged in alignment with one another, either between the door (18) and the armored wall (19) which forms a body, or between doors (18).

25. Locker unit according to one or more of claims 1 to 24, characterized in that the communication system (85) between the auxiliary locks (26) and the energy source (42) and/or the central control unit (11) is wireless.

26. Locker unit according to one or more of claims 1 to 25, characterized in that the contact device (91) is formed by inductive and capacitive transmission devices arranged on the door (18) and on the corpus or its armored wall (19).

27. Locker unit according to one or more of claims 1 to 26, characterized in that the communication system (85) comprises a receiver (170) connected with a control device (128) and a transmitter (173) for carrier radiation and/or oscillation and/or force fields, such as heat, light, sound, magnetism or the like, connected with the energy source and/or the central control unit, and located at a distance from the receiver.

28. Locker unit according to one or more of claims 1 to 27, characterized in that the communication system (40) between the energy source (42) and the auxiliary lock (26) comprises a light transmitter and a light receiver, in particular for infra-red light.

29. Locker unit according to one or more of claims 1 to 28, characterized in that the translation component (38) of the communication system (40) between the central control unit (11) and the auxiliary lock (26) comprises translation elements for superimposition of data on the carrier radiation, and for screening of information from carrier radiation.

30. Locker unit according to one of claims 1,9 and 10, characterized in that the auxiliary lock (26) covers the keyhole (21) for the lock (16) arranged in the door (18) and if required, the auxiliary lock (47).

31. Locker unit according to one or more of claims 1 to 30, characterized in that the auxiliary lock (26) or a group of auxiliary locks is connected with an input and/or read device.

32. Locker unit according to one or more of claims 1 to 31, characterized in that the lines (33) of the communication system (40) are arranged in a housing (48) of the auxiliary lock (26).

33. Locker unit according to one or more of claims 1 to 32, characterized in that the housings (48) of the auxiliary locks (26) of adjacent doors (18) are connected with one another by means of contact devices (91).

## Revendications

1. Installation de casier (1) avec plusieurs casiers (2) dont chacun a sa propre porte (18), qui comprend un dispositif de fermeture (15) avec une serrure (16) mécanique, caractérisée en ce que le dispositif de fermeture (15) comprend une serrure auxiliaire (17) associée à la serrure (16), qui comporte une commande (29) électrique peur un dispositif de fermeture (15) et que le dispositif de fermeture (15) comprend une position de repos dans laquelle l'accès à la serrure (16) mécanique est bloqué et/ou déplacé et une position d'ouverture dans laquelle cet accès et/ou son déplacement est libéré, et que la serrure auxiliaire (17) à l'intermédiaire des éléments de fixation (31) est fixée sur la porte (18) du casier (2) devant un trou de serrure (21) de la serrure (16) mécanique.

2. Installation de casier (1) avec plusieurs casiers (2) dont chacun est pourvu de sa propre perte , qui comprend sur le côté de la porte (18) faisant face à l'intérieur du casier (2) un dispositif de fermeture (15) avec une serrure (16) mécanique, caractérisée en ce que le dispositif de fermeture (15) comprend une serrure auxiliaire (17) à laquelle est adjointe une serrure (16) et qui comprend, peur un dispositif de fermeture (15) une commande (29) électrique qui peut être activée uniquement par télécommande, et que le dispositif de fermeture (15) comprend une position de repos qui bloque son déplacement ou celui de la serrure (16) mécanique disposée à l'intérieur, et une position d'ouverture qui relâche le déplacement, et en ce que la serrure auxiliaire (17) est disposée sur le côté extérieur de la porte (18) opposé à l'intérieur du casier (2) et liée à celle-ci par l'intermédiaire des éléments de fixation (31).

3. Installation de casier selon la revendication 1 ou 2, caractérisée en ce que les serrures auxiliaires (17) des casiers (2) individuels sont reliées à un dispositif de commande (128) et/ou à un organe de commande central (11).

4. Installation de casier selon une ou plusieurs des revendications 1 à 3, caractérisée en ce que l'élément de fixation (31) est formé par une couche de colle (32) autocollante disposée sur la serrure auxiliaire (17).

5. Installation de casier selon une ou plusieurs des revendications 1 à 4, caractérisée en ce que l'élément de fixation (31) est formé par un élément d'attache qui coopère avec la serrure (16) mécanique dans la porte (18).

6. Installation de casier selon l'une des revendications 2 à 5, caractérisée en ce que le dispositif de fermeture (15) a un pêne rotatif (51), qui comprend un bouton de commande (54) qui dépasse la serrure auxiliaire (26) et des épaulements de verrouillage (52) qui pénètrent une ouverture (53) dans une plaque de verrou, et que les épaulements de verrouillage (52) ont une position d'ouverture alignée avec l'ouverture (53) et une position de fermeture déplacée à l'opposé de celle-ci, et que le pêne rotatif (51) est affecté à un dispositif d'arrêt (57) ayant un dispositif à ressort (56) qui exerce une force de tension initiale en direction de la position de fermeture du pêne rotatif (51) et qui est associé à un élément de verrouillage (55) qui fonctionne avec un pêne (59) et une commande (58).

7. Installation de casier selon l'une des revendications 2 et 6, caractérisée en ce que le dispositif de fermeture (15) comprend une cheville à déclic (27) ajustable, disposée perpendiculairement à la porte (18), qui, par l'intermédiaire d'un dispositif à ressort (30) exerce une pression constante sur le verrou de sûreté (24) de la serrure mécanique (16) dans une position de repos dans laquelle le verrou de sûreté (24) y est maintenu,, et est retenu dans cette position par un élément de verrouillage qui est affecté à une commande électrique (29) qui est montée perpendiculairement de façon réglable à la cheville à déclic (27).

8. Installation de casier selon l'une quelconque des revendications 2, 6 et 7, caractérisée en ce que le dispositif de fermeture (15) comprend une cheville à déclic (27) ajustable, disposée perpendiculairement à la porte, qui, par un dispositif à ressort (30) est retenue dans une position de repos dans laquelle elle engage dans le verrou de sûreté (24)à l'aide d'une pression constante sur la direction du verrou de sûreté (24) de la serrure mécanique (16) et qui peut être réglée par l'intermédiaire d'une commande (29) contre l'effet exercé par le dispositif à ressort (30).

9. Installation de casier selon la revendication 1, caractérisée en ce qu'une ouverture du dispositif de fermeture (15) qui traverse la serrure auxiliaire (26) est disposée perpendiculairement à une surface de la porte afin d'être aligné avec le trou de serrure (21) de la serrure mécanique (16).

10. Installation de casier selon l'une des revendications 1 et 9, caractérisée en ce que la serrure auxiliaire (17) comprend au moins un obturateur (74) relié à une commande (78) qui est relativement ajustable au trou de serrure (21).

11. Installation de casier selon une ou plusieurs des revendications 1 à 10, caractérisée en ce que plusieurs serrures auxiliaires (17) de plusieurs portes (18) sont associées à une commande (107) qui est montée dans un dispositif d'actionnement (106) qui peut être ajusté relativement à ces dernières.

12. Installation de casier selon la revendication 11, caractérisée en ce que la commande (107) est reliée de façon mobile à une clé (108) pour la serrure auxiliaire (17), qui, en particulier, est dans une position de repos qui se trouve à l'intérieur du dispositif d'actionnement (106) et qui est dans une position de fermeture qui se trouve à l'extérieur de celui-ci.

13. Installation de casier selon une ou plusieurs des revendications 1 à 12, caractérisée en ce que l' élément de fixation (31) et/ou l'obturateur (74) et/ou la serrure auxiliaire (17) et/ou le dispositif d'actionnement, sont affectés aux dispositifs de mesure (61,62), qui sont affectés au dispositif de commande (34).

14. Installation de casier selon l'une des revendications 1 et 10, caractérisée en ce que le dispositif de verrouillage (50), en particulier l'obturateur (74) en position de repos est associé à un capteur de mesure (60), qui est activé lorsque l'obturateur (74) est hors de sa position de repos.

15. Installation de casier selon une ou plusieurs des revendications 1 à 14, caractérisée en ce que le capteur de mesure (61, 62) associé à la serrure auxiliaire (17) est activé à une distance de la porte (18) du casier.

16. Installation de casier selon une ou plusieurs des revendications 1 à 15, caractérisée en ce que le dispositif de commande (34) ou l'ordinateur de serrure (133) est relié par l'intermédiaire des parties constituantes de translation (171, 172), par exemple un modulateur ou un démodulateur, à un système de communication pour la transmission d'énergie et/ou des signaux entre l'ordinateur de serrure (133) ou le dispositif de commande (34) et la source d'énergie et/ou un organe de commande central (11).

17. Installation de casier selon la revendication 16, caractérisée en ce que le système de communication (85) est formé par une canalisation (72) isolée par rapport à la paroi armée (19) et reliée aux dispositifs de commande et à la paroi armée (19) de l'installation de casier (1).

18. Installation de casier selon la revendication 1, caractérisée en ce que la canalisation (72) est formée par une voie conductrice (86, 87) disposée sur les portes (18) des casiers (2) par intercalage d'une couche isolante (88).

19. Installation de casier selon la revendication 18, caractérisée en ce que la voie conductrice (86, 87) est constituée d'une matière synthétique conductrice , en particulier une matière semi-conductrice.

20. Installation de casier selon une ou plusieurs des revendications 1 à 19, caractérisée en ce que la connexion de la voie conductrice (86, 87) entre les portes (18) et/ou l'ensemble se fait au moyen des dispositifs de contact (91).

21. Installation de casier selon une ou plusieurs des revendications 1 à 20, caractérisée en ce que la canalisation (96) est formée par un conducteur de lumière (103) et que des éléments de transmission (101, 102) sont disposés entre les portes (18) et/ou la paroi armée (19) pour obtenir un raccord, sans fil, des conducteurs de lumière (103).

22. Installation de casier selon une ou plusieurs des revendications 1 à 21, caractérisée en ce que les éléments de transmission (101, 102) sont munis d'un objectif à orientation variable.

23. Installation de casier selon une ou plusieurs des revendications 1 à 22, caractérisée en ce que deux voies conductrices (86, 94) sont pourvues et lorsque la porte (18) sur laquelle est installée une voie conductrice (86), est fermée, cette dernière est raccordée avec une des voies, et lorsque la porte (18) est ouverte, elle est raccordée avec l'autre voie conductrice (94).

24. Installation de casier selon une ou plusieurs des revendications 1 à 23, caractérisée en ce que le dispositif de contact (91) est formé par des contacts (92), disposés de façon à être alignés les uns sur les autres, soit entre la porte (18) et une paroi armée (19) qui forme un corps, ou entre les portes (18).

25. Installation de casier selon une ou plusieurs des revendications 1 à 24, caractérisée en ce que le système de communication (85) entre les serrures auxiliaires (26) et la source d'énergie (42) et/ou l'organe de commande central (11) est un système sans fil.

26. Installation de casier selon une ou plusieurs des revendications 1 à 25, caractérisée en ce que le dispositif de contact (91) est formé par des dispositifs de transmission inductifs ou capacitifs disposés sur la porte (18) et sur le corps ou sa paroi armée (19).

27. Installation de casier selon une ou plusieurs des revendications 1 à 26, caractérisée en ce que le système de communication (85) comprend un récepteur (170) relié à un dispositif de commande (128) ainsi qu'un transmetteur (173) distancé de ces derniers, et relié à une source d'énergie et/ou à l'organe de commande central pour les rayonnements de la porteuse et/ou des ondes porteuses et/ou des champs de forces, tels que chaleur, lumière, son, magnétisme, etc.

28. Installation de casier selon une ou plusieurs des revendications 1 à 27, caractérisée en ce que le système de communication (40) comprend entre la source d'énergie (42) et la serrure auxiliaire (26) un transmetteur de lumière et un récepteur de lumière, en particulier pour des rayons infra-rouges.

29. Installation de casier selon une ou plusieurs des revendications 1 à 28, caractérisée en ce que la partie constituante de translation (38) du système de communication (40) comporte entre l'organe de commande central (11) et la serrure auxiliaire (26), des éléments de translation pour la superposition de données sur les rayonnements de la porteuse et pour la sélection des informations dans les rayonnements de la porteuse.

30. Installation de casier selon l'une quelconque des revendications 1, 9 et 10, caractérisée en ce que la serrure auxiliaire (26) couvre le trou de serrure (21) de la serrure mécanique (16) disposée dans la porte (18) et le cas échéant, la serrure auxiliaire (47).

31. Installation de casier selon une ou plusieurs des revendications 1 à 30, caractérisée en ce que la serrure auxiliaire (26) ou un groupe de serrures auxiliaires est lié à un dispositif d'entrée et/ou un dispositif de lecture.

32. Installation de casier selon une ou plusieurs des revendications 1 à 31, caractérisée en ce que les canalisations (33) du système de communication (40) sont disposées dans un boîtier (48) de la serrure auxiliaire (26).

33. Installation de casier selon une ou plusieurs des revendications 1 à 32, caractérisée en ce que les boîtiers (48) des serrures auxiliaires (26) des portes (18) immédiatement contigues sont reliés l'un à l'autre par l'intermédiaire des dispositifs de contact (91).
